# EUROPÄISCHE PATENTANMELDUNG

(11) **EP 4 745 301 A1**
(43) Veröffentlichungstag der Anmeldung: **20.05.2026**
(21) Anmeldenummer: 25215840.7
(22) Anmeldetag: 14.11.2025
(51) Int. Cl.: E01C 19/28

(54) **VERFAHREN ZUM BETRIEB EINER BODENVERDICHTUNGSMASCHINE UND BODENVERDICHTUNGSMASCHINE, INSBESONDERE ASPHALTWALZE**

(30) Priorität: 15.11.2024 DE 102024133551
(71) Anmelder: BOMAG GmbH, 56154 Boppard (DE)
(72) Erfinder: MEBUS, Lukas, 56154 Boppard (DE); LAUGWITZ, Niels, 56154 Boppard (DE)
(74) Vertreter: Zimmermann & Partner Patentanwälte mbB

(57) **Zusammenfassung**

Die Erfindung betrifft ein Verfahren zum Betrieb einer Bodenverdichtungsmaschine sowie eine Bodenverdichtungsmaschine, insbesondere Asphaltwalze.

## Beschreibung

Die Erfindung betrifft ein Verfahren zum Betrieb einer Bodenverdichtungsmaschine sowie eine Bodenverdichtungsmaschine, insbesondere Asphaltwalze.

Bodenverdichtungsmaschinen, insbesondere Tandemwalzen, sind bekannt und unter anderem in der EP3926096B1 beschrieben. Derartige selbstfahrende Bodenverdichtungsmaschinen werden, beispielsweise im Straßen- und Wegebau, häufig zur Verdichtung einer auf einem Bodenuntergrund ausgebrachten Materialmatte eingesetzt. Hierbei kann es sich beispielweise um eine von einem Straßenfertiger ausgebrachte Asphaltmatte oder ähnliches handeln. Solche Bodenverdichtungsmaschinen können eine oder mehrere Fahreinrichtungen aufweisen, insbesondere beispielsweise ein oder mehrere Räder und/oder Walzbandagen. Bei den Walzbandagen kann es sich insbesondere um im Wesentlichen trommelförmige Einrichtungen handeln mit einem im Wesentlichen hohlzylindrischen Bandagenmantel, die auf ihrer Außenmantelfläche entweder direkt auf dem zu verdichtenden Bodenuntergrund abrollen oder einen auf der Außenmantelfläche angeordneten Besatz aufweisen. Zur Verdichtung dieser Materialmatte kann es vorgesehen sein, dass die Bodenverdichtungsmaschine die Materialmatte ein- oder mehrfach überfährt und dabei das Material der Materialmatte statisch und/oder dynamisch verdichtet. Um einen über das statische Eigengewicht hinausgehenden dynamischen Verdichtungsprozess zu ermöglichen, kann es vorgesehen sein, dass die Bodenverdichtungsmaschine eine oder mehrere Schwingungserregungseinrichtungen umfasst, die die Walzbandage in an sich bekannter Weise mit Schwingungen beaufschlagen. Derartige Schwingungserregungseinrichtungen können zwischen einem deaktivierten Zustand und einem aktivierten Zustand verstellt werden. Im aktivierten Zustand erzeugen die Schwingungserregungseinrichtungen Schwingungen, im deaktivierten Zustand nicht. Darüber hinaus kann es möglich sein, dass die Schwingungsfrequenz und/oder die Schwingungsamplitude und/oder die Richtung der Schwingungsamplitude variabel ist.

Neben reinen Verdichtungsarbeiten können derartige Bodenverdichtungsmaschinen auch ein oder mehrere Zusatzaggregate umfassen, wie beispielsweise einen oder mehrere Schüttgutstreuer oder eine oder mehrere Kantenbearbeitungseinrichtungen, wie beispielsweise in der EP3926096A1 offenbart. Schüttgutstreuer können dazu vorgesehen sein, Schüttgut, beispielsweise Split, auf die Bodenoberfläche auszubringen, um beispielsweise die Griffigkeit einer Fahrbahn zu erhöhen. Schüttgutstreuer können üblicherweise zwischen einem aktivierten Zustand, in dem Sie Schüttgut austragen, und einem deaktivierten Zustand, in dem sie kein Schüttgut austragen, verstellt werden. Ferner können derartige Schüttgutstreuer derart ausgebildet sein, dass die von ihnen pro Flächeneinheit ausgebrachte Schüttgutmenge variabel ist. Kantenbearbeitungseinrichtungen können dazu vorgesehen sein, die Kante einer Material- bzw. Belagsmatte zu schneiden und/oder anzudrücken, um insgesamt eine gleichmäßig geformte und/oder in eine gewünschte Richtung verlaufende Belagskante zu erhalten. Dazu können von der Kantenbearbeitungseinrichtung ein oder mehrere Bearbeitungsrollen, beispielsweise Schneid- und/oder Andrückrollen, umfasst sein. Im aktivierten Zustand liegen eine oder mehrere dieser Bearbeitungsrollen in einem abgesenkten und zum Teil die in Vertikalrichtung obere Oberfläche der zu bearbeitenden Materialmatte in Vertikalrichtung nach unten überragenden bzw. in die Dicke der Materialmatte zum Teil eintauchenden Arbeitszustand vor. Im deaktivierten Zustand sind die eine oder mehreren Bearbeitungsrollen der Kantenbearbeitungseinrichtung dagegen vorzugsweise mit ihrem in Vertikalrichtung unten liegenden Scheitelpunkt über die Oberfläche der Materialmatte angehoben, so dass in diesem Fall kein Kontakt der Kantenbearbeitungseinrichtung mit dem Bodenuntergrund, insbesondere der Materialmatte, mehr besteht.

Die Bedienung einer Bodenverdichtungsmaschine der vorliegenden Art kann den Bediener einer solchen Maschine, insbesondere bei der gleichzeitigen Verwendung eines oder mehrerer Zusatzaggregate, vor erhebliche Herausforderungen stellen. Neben einer möglichst schonenden Bewegung der Bodenverdichtungsmaschine auf der Materialmatte, um beispielsweise das Einbringen von Bodenunebenheiten durch die Bodenverdichtungsmaschine selbst zu verhindern, ist häufig zudem ein möglichst präziser Einsatz eines oder mehrerer Zusatzaggregate erforderlich, um einerseits keine Fehlstellen in die Materialmatte einzubringen und andererseits ein möglichst gleichmäßiges und wunschgemäßes Arbeitsergebnis zu erhalten.

Gleichzeitig kann es wünschenswert sein, den Fahr- und Arbeitsbetrieb einer solchen Baumaschine wenigstens teilweise semi-autonom und/oder voll-autonom gestalten zu können, insbesondere auch in Bezug auf den Einsatz eines oder mehrerer der Zusatzaggregate.

Hiervon ausgehend besteht die Aufgabe der Erfindung somit darin, den Betrieb einer Bodenverdichtungsmaschine zu optimieren.

Die Lösung der Aufgabe gelingt mit einem Verfahren zum Betrieb einer Bodenverdichtungsmaschine sowie mit einer Bodenverdichtungsmaschine, insbesondere einer Asphaltwalze, gemäß den unabhängigen Ansprüchen. Bevorzugte Weiterbildungen sind in den abhängigen Ansprüchen angegeben.

Ein erster Aspekt der Erfindung betrifft ein Verfahren zum Betrieb einer Bodenverdichtungsmaschine.

Grundsätzlich kann sowohl die zur Durchführung des erfindungsgemäßen Verfahrens genutzte als auch die nachstehend noch näher beschriebene erfindungsgemäße Bodenverdichtungsmaschine an sich selbstfahrend ausgebildet sein und dazu beispielsweise ein Primärantriebsaggregat, beispielsweise einen Verbrennungsmotor und/oder einen oder mehrere Elektromotoren, umfassen, über das die für den Fahr- und Arbeitsbetrieb erforderliche Antriebsenergie direkt oder indirekt zur Verfügung gestellt wird. Als wesentliche Tragstruktur kann die Bodenverdichtungsmaschinen einen Maschinenrahmen aufweisen. Dieser kann eine oder mehrere Walzbandagen tragen, über die die Bodenverdichtungsmaschine im Fahrbetrieb auf dem Bodenuntergrund abrollt. Die Bodenverdichtungsmaschine kann neben einer Walzbandage noch ein oder mehrere Räder umfassen und auf diese Weise beispielsweise als sogenannter Walzenzug ausgebildet sein. Es ist auch möglich, dass die Bodenverdichtungsmaschine zwei oder mehr Walzbandagen und insbesondere eine vordere und eine hintere Walzbandage aufweist. Die Bodenverdichtungsmaschine kann somit als Tandemwalze ausgebildet sein. Die Bodenverdichtungsmaschine kann auch als sogenannte Kombiwalze mit einer Walzbandage und einer Satz Glattmantelreifen ausgebildet sein. Teil der Bodenverdichtungsmaschine kann ein Bedienstand, insbesondere ein als Fahrerkabine ausgebildeter Bedienstand, sein. Die Bodenverdichtungsmaschine kann eine Lenkeinrichtung aufweisen. Bei der Lenkeinrichtung kann es sich beispielsweise um eine Knicklenkung oder um eine Drehschemellenkung handeln. Handelt es sich um eine Drehschemellenkung, kann eine vordere und/oder eine hintere Walzbandage und/oder Rädersatz über jeweils einen Drehschemel mit dem Maschinenrahmen verbunden sein. Im Fall einer Knicklenkung kann der Maschinenrahmen der Bodenverdichtungsmaschine einen Vorderwagen und einen Hinterwagen umfassen, an denen jeweils eine oder mehrere Fahreinrichtungen, insbesondere Walzbandagen, angeordnet sind und die über ein Knickgelenk, insbesondere Pendelknickgelenk, miteinander verbunden sind.

Das erfindungsgemäße Verfahren umfasst in einem Schritt a) ein Erfassen einer in Arbeitsrichtung vor der Bodenverdichtungsmaschine befindlichen Bodenoberfläche mit über eine Ist-Bodenkante voneinander getrennten Anteilen einer Materialmatte und einer neben der Materialmatte verlaufenden Nebenoberfläche mithilfe einer Bodenoberflächenerfassungseinrichtung. Es versteht sich, dass die Bodenverdichtungsmaschine hierzu in geeigneter Weise relativ zur Ist-Bodenkante ausgerichtet ist bzw. wird. Dies kann durch ein geeignetes Ausrichten der gesamten Bodenverdichtungsmaschine relativ zur Ist-Bodenkante und/oder eines Erfassungsbereiches einer Bodenoberflächenerfassungseinrichtung, wie nachstehend noch näher beschrieben, relativ zur Ist-Bodenkante erfolgen.

Die Arbeitsrichtung bezeichnet insbesondere eine aktuelle Fahrrichtung der Bodenverdichtungsmaschine. Bei Flächenverdichtungsarbeiten werden Bodenverdichtungsmaschinen der vorliegenden Art häufig reversierend über ein zu verdichtendes Bodenareal bewegt. Die Arbeitsrichtung bezeichnet dabei die aktuelle Bewegungsrichtung der Bodenmaschine und kann somit bei einer reversierenden Betriebsweise zwischen einer Vorwärtsrichtung und einer Rückwärtsrichtung und umgekehrt alternierend wechseln.

Mit der in Arbeitsrichtung vor der Bodenverdichtungsmaschine befindlichen Bodenoberfläche wird insbesondere ein Bereich der Bodenoberfläche bezeichnet, der in Bezug auf eine aktuelle Arbeitsrichtung der Bodenverdichtungsmaschine von dieser aktuell noch nicht überfahren worden ist, was nicht bedeutet, dass diese Bodenoberfläche oder ein Teil davon grundsätzlich nicht bereits im Rahmen einer anderen, früheren Überfahrt bereits einmal von der Bodenverdichtungsmaschine passiert worden ist. In Bezug auf die aktuelle Bewegung der Bodenverdichtungsmaschine befindet sich die in Arbeitsrichtung vor der Bodenverdichtungsmaschine befindliche Bodenoberfläche somit bei einer Projektion der Bodenverdichtungsmaschine und der Bodenoberfläche in einer horizontalen Referenzebene in Arbeitsrichtung vor der Bodenverdichtungsmaschine und wird bei einer Bewegung der Bodenverdichtungsmaschine in diese Arbeitsrichtung wenigstens teilweise von der Bodenverdichtungsmaschine überfahren werden. Die in Arbeitsrichtung vor der Bodenverdichtungsmaschine befindliche Bodenoberfläche kann auch Anteile umfassen, die bei einer Projektion der aktuellen Fahrspur der Bodenverdichtungsmaschine in eine virtuelle horizontale Referenzebene bei einer Fortsetzung der Bewegung der Bodenverdichtungsmaschine nicht in der aktuellen Fahrspur der Bodenverdichtungsmaschine liegen.

Bezogen auf die in Richtung der Arbeitsrichtung vor der Bodenverdichtungsmaschine liegende Bodenoberfläche kann entsprechend zwischen einem Anteil, der von einer Materialmatte gebildet wird bzw. einem von einer Materialmatte gebildeten Bereich der Bodenoberfläche, und einem Anteil, der neben der Materialmatte liegt bzw. verläuft, unterschieden werden. Der von der Materialmatte gebildete Bereich der Bodenoberfläche kann auch als Materialmattenoberfläche bezeichnet werden. Der neben der Materialmattenoberfläche liegende Anteil der Bodenoberfläche kann auch als Nebenoberfläche bezeichnet werden. Für die Bearbeitung der Bodenoberfläche durch die Bodenverdichtungsmaschine ist offensichtlich der Anteil der Materialmattenoberfläche relevant, denn dort soll das Bodenmaterial verdichtet und geformt und/oder die Kante bearbeitet werden. Insofern kann wenigstens ein Anteil der von der Materialmatte gebildeten Bodenoberfläche auch als zu bearbeitende Bodenoberfläche bezeichnet werden. Der von der Nebenoberfläche gebildete Anteil kann entsprechend als nicht zu bearbeitende Bodenoberfläche bezeichnet werden. Die zur bearbeitende Bodenoberfläche bezeichnet somit insbesondere denjenigen Bereich der Bodenoberfläche, der bei einer Fortsetzung einer Bewegung der Bodenverdichtungsmaschine in die aktuelle Arbeitsrichtung von der Walzbandage überfahren und/oder von dem Zusatzaggregat bearbeitet werden wird und/oder bearbeitet werden soll. Die nicht zu bearbeitende Bodenoberfläche verläuft dagegen in Arbeitsrichtung gesehen horizontal daneben, insbesondere quer zur Arbeitsrichtung, und bezeichnet einen Bereich der Bodenoberfläche, der aktuell weder von der Bodenverdichtungsmaschine überfahren noch in sonstiger Weise von der Bodenverdichtungsmaschine bearbeitet werden soll.

Die Materialmatte bzw. die Materialmattenoberfläche wird gegenüber der Nebenoberfläche durch eine Bodenkante bzw. einen Rand abgegrenzt. Dieser Rand bezeichnet somit diejenige Kante, die die Materialmatte von der Nebenoberfläche trennt. Dies kann somit insbesondere der Seitenrand und/oder die Seitenwand einer in eine Längserstreckungsrichtung verlaufenden Materialmatte, insbesondere einer auf dem Bodenuntergrund ausgelegten Asphaltschicht, sein. In der Fläche der Asphaltschicht kann eine Bearbeitung der Materialmatte durch die Bodenverdichtungsmaschine gewünscht sein, beispielsweise ein Verdichten der Materialmatte durch ein Überfahren. Die Materialmatte kann sich dazu insbesondere in Arbeitsrichtung in eine Längserstreckungsrichtung erstrecken, wie es beispielsweise bei einer Fahrbahn der Fall sein kann. Außerhalb der Materialmatte ist dagegen eine Bearbeitung der Bodenoberfläche durch die Bodenverdichtungsmaschine regelmäßig nicht erwünscht. An der Grenze zwischen der Materialmatte bzw. der zu bearbeitenden Bodenoberfläche besteht somit eine Bodenkante. Diese Bodenkante wird in dem in Arbeitsrichtung vor der Bodenverdichtungsmaschine liegenden Bereich nachstehend auch als Ist-Bodenkante bezeichnet. Im Bereich der Bodenkante bzw. über die Bodenkante hinweg ändert sich häufig somit nicht nur das Material, von dem die aktuelle Bodenoberfläche gebildet wird, sondern auch die Höhe der Bodenoberfläche. Dies bedeutet, dass im Übergangsbereich zwischen dem neben der Materialmatte befindlichen Oberflächenbereich und der von der Materialmatte gebildeten Oberfläche eine stufenartige Oberflächenstruktur vorhanden sein kann bzw. üblicherweise vorhanden ist. Diese stufenartige Oberflächenstruktur wird als Bodenkante bezeichnet.

Das Ausbringen der Materialmatte kann beispielsweise durch einen Straßenfertiger erfolgen bzw. in einem der Bearbeitung der Materialmatte durch die Bodenverdichtungsmaschine vorhergehenden Arbeitsschritt erfolgt sein. Dieser kann die Materialmatte, insbesondere Asphaltmatte, auf der Bodenoberfläche mit einer resultierenden Dicke, Breite und Länge ausbringen. Die sich in Arbeitsrichtung des Straßenfertigers bildenden und erstreckenden Ränder dieser Materialmatte bzw. Bodenkanten können jedoch einsatzbedingt Materialanhäufungen, quer zur Längserstreckung der Materialmatte bestehende Ausbuchtungen und/oder Rücksprünge und/oder sonstige Abweichungen von einem geradlinig verlaufenden Rand der Materialmatte aufweisen. Zur Begradigung dieser Bodenkanten ist es bekannt, dass eine Bodenverdichtungsmaschine eine sogenannte Kantenbearbeitungseinrichtung aufweist, wie nachstehend noch näher beschrieben. Ergänzend oder alternativ kann es auch vorgesehen sein, dass der Verlauf einer oder mehrerer Bodenkanten zu Orientierungszwecken genutzt werden, wie ebenfalls nachstehend noch näher beschrieben. Hierbei muss nicht notwendigerweise auch eine Bearbeitung der Bodenkante, beispielsweise zu Begradigungszwecken, erfolgen. So kann die ausgebrachte Materialmatte beispielsweise auch an einem oder beiden Seitenlängsrändern eingefasst sein, wie beispielsweise durch einen Bordstein etc. Bei diesen Anwendungen erfolgt üblicherweise keine Kantenbearbeitung. In weiteren Bearbeitungsschritten rückt bei dieser Art der Ausbildung der Materialmatte vielmehr die Vermeidung von Schäden an der bestehenden Randeinfassung durch eine optimierte Navigation entlang der Bodenkante in den Vordergrund.

Es kann erfindungsgemäß nun vorgesehen sein, dass das Erfassen der in Arbeitsrichtung vor der Bodenverdichtungsmaschine befindlichen Bodenoberfläche mit über eine Ist-Bodenkante voneinander getrennten Anteilen einer Materialmatte und einer neben der Materialmatte verlaufenden Nebenoberfläche mithilfe der Bodenoberflächenerfassungseinrichtung erfolgt. Der erfasste Bereich der Materialmatte umfasst somit wenigstens einen zu bearbeitenden Anteil der Bodenoberfläche und stellt insbesondere einen Bereich einer Asphaltmatte dar, der sich in einem gewünschten Bereich erstreckt und beispielsweise von der Bodenverdichtungsmaschine überfahren werden soll. Mit anderen Worten bezeichnet dieser Anteil eine von der Bodenverdichtungsmaschine zu überfahrende Sollfläche. Der nicht zu bearbeitende Anteil der Bodenoberfläche liegt dagegen neben dieser Spur und bezeichnet beispielsweise ein Areal der Bodenoberfläche, das nicht von einer Walzbandage überfahren werden soll. Der nicht zu bearbeitende Anteil der Bodenoberfläche kann auch einen Teil der Materialmatte umfassen, wird im Regelfall allerdings überwiegend durch die Nebenoberfläche gebildet. Im Bereich des nicht zu bearbeitenden Anteils der Bodenoberfläche bzw. der Nebenoberfläche ist dieser Teil der Materialmatte allerdings nicht Teil der aktuell erstrebten, durch die Bodenverdichtungsmaschine zu bearbeitenden Bodenoberfläche.

Bei der Bodenoberflächenerfassungseinrichtung handelt es sich um eine Einrichtung, die zur Erfassung der Bodenoberfläche ausgebildet ist. Die konkrete Erfassung kann auf verschiedene Arten erfolgen, wie beispielsweise mithilfe einer Temperaturerfassung der Bodenoberfläche, einer räumlichen Erfassung, beispielsweise Abstandserfassung relativ zur Bodenverdichtungsmaschine, und/oder einer bildlichen Erfassung und Auswertung der in Arbeitsrichtung vor der Bodenverdichtungsmaschine liegenden Bodenoberfläche, wie nachstehend noch näher beispielhaft veranschaulicht. Die Bodenoberflächenerfassungseinrichtung umfasst einen Erfassungsbereich. Der Erfassungsbereich bezeichnet vorliegend denjenigen Bereich der Bodenoberfläche, der von der Bodenoberflächenerfassungseinrichtung aktuell erfasst wird. Wird die Bodenoberflächenerfassungseinrichtung relativ zur Bodenoberfläche bewegt, beispielsweise zusammen mit der Bodenverdichtungsmaschine, bewegt sich somit auch der Erfassungsbereich bzw. der Bereich der innerhalb des Erfassungsbereiches aktuell befindlichen Bodenoberfläche relativ zur Bodenoberflächenerfassungseinrichtung. Für das erfindungsgemäße Verfahren ist es nun vorgesehen, dass die Bodenoberflächenerfassungseinrichtung einen die Bodenkante, insbesondere horizontal und quer zur einer Vorwärtsrichtung der Bodenverdichtungsmaschine, überspannenden Bereich bzw. gleichzeitig einen Bereich der Materialmatte und einen durch die Ist-Bodenkante davon abgegrenzten und über die Ist-Bodenkante daran angrenzenden Bereich der Nebenoberfläche erfasst. Für das erfindungsgemäße Verfahren kann es somit insbesondere auch vorgesehen sein, dass zunächst ein Ausrichten des Erfassungsbereiches der Bodenoberflächenerfassungseinrichtung derart erfolgt, dass ihr Erfassungsbereich aktuell sowohl einen Anteil der von der Materialmatte gebildeten Bodenoberfläche, einen Anteil der Nebenoberfläche und die diese beiden Anteile trennende Ist-Bodenkante erfasst. Das Ausrichten kann zum Beispiel durch ein entsprechendes Rangieren der Bodenverdichtungsmaschine und/oder einer anderen, die Bodenoberflächenerfassungseinrichtung tragenden Maschine und/oder Einrichtung und/oder durch ein Verstellen des Erfassungsbereiches der Bodenoberflächenerfassungseinrichtung relativ zu übrigen Bodenverdichtungsmaschine, insbesondere relativ zu deren wenigstens einen Walzbandage, erfolgen.

Die Bodenverdichtungsmaschine kann in Richtung der aktuellen Arbeitsrichtung eine vor der Bodenverdichtungsmaschine liegende Fahrspur und/oder eine Spur des oder der Zusatzaggregate, wie nachstehend noch näher beschrieben, umfassen. Es kann vorgesehen sein, dass der innerhalb der aktuellen Fahrspur der Bodenverdichtungsmaschine liegende Bereich einen Bereich der Bodenoberfläche beschreibt, der bei einer Fortsetzung der Arbeitsbewegung der Bodenverdichtungsmaschine in Arbeitsrichtung bearbeitet werden wird. Dies entspricht somit einem aktuell prognostizierten Verlauf der Fahrspur bzw. einer Projektion der aktuellen Fahrspur der Bodenverdichtungsmaschine in Arbeitsrichtung nach vorn und/oder einem aktuell prognostizierten Verlauf der Spur bzw. einer Projektion der aktuellen Spur des jeweiligen Arbeitsaggregates der Bodenverdichtungsmaschine in Arbeitsrichtung nach vorn.

Für das erfindungsgemäße Verfahren erfolgt nun in einem Schritt b) ein Ermitteln eines sich in Arbeitsrichtung erstreckenden Ist-Randverlaufes zwischen den Anteilen der Materialmatte bzw. Materialmattenoberfläche und der Nebenoberfläche der in Arbeitsrichtung vor der Bodenverdichtungsmaschine befindlichen Bodenoberfläche auf der Grundlage der von der Bodenoberflächenerfassungseinrichtung erfassten Bodenoberfläche bzw. Daten zur Beschaffenheit der Bodenoberfläche durch eine Steuereinheit. Bei der Steuereinheit kann es sich beispielsweise um eine geeignete Computereinrichtung mit einem Computerprogramm handeln, das geeignet ist, anhand der von der Bodenoberflächenerfassungseinrichtung erfassten Daten den Verlauf der Ist-Bodenkante im Erfassungsbereich zu ermitteln. Dies kann beispielsweise ein Bildverarbeitungsprogramm und/oder ein Programm zur Auswertung von dreidimensionalen Oberflächendaten sein. Der Ist-Randverlauf bezeichnet den in Richtung der aktuellen Arbeitsrichtung der Bodenverdichtungsmaschine vor der Bodenverdichtungsmaschine liegenden Verlauf der Ist-Bodenkante zwischen der Materialmatte bzw. der Materialmattenoberfläche und der Nebenoberfläche. In diesem Bereich können sich ein oder mehrere der lokalen Ist-Parameter der Bodenoberfläche zwischen der Materialmatte und der Nebenoberfläche über die Bodenkante hinweg sprunghaft ändern. Dies kann beispielsweise eine sprunghafte Temperaturänderung sein, wie es beispielsweise bei einer im Vorfeld der Bearbeitung durch die Bodenverdichtungsmaschine durch einen Straßenfertiger ausgebrachten Asphaltmatte der Fall ist, die im Vergleich zu einem neben der Asphaltmatte liegenden Bodenbereich signifikant wärmer im Vergleich zu der neben der Asphaltmatte liegenden Nebenoberfläche ist. Ergänzend oder alternativ können beispielsweise farbliche Unterschiede und/oder Unterschiede in der Struktur der Oberfläche an sich bestehen. So kann die durch die Materialmatte, beispielsweise in Form einer Asphaltmatte, gebildete Bodenoberfläche signifikant dunkler sein als die durch die Nebenoberfläche gebildete Bodenoberfläche. Weiter ergänzend oder alternativ liegt die ausgebrachte Materialmatte üblicherweise mit ihrer Oberfläche in Vertikalrichtung gegenüber der Oberfläche des an die Materialmatte angrenzenden Bodenbereiches bzw. der Nebenoberfläche höher und/oder ist durch eine von der Materialmatte selbst im Randbereich gebildete Stufe getrennt. Alternativ kann, insbesondere im Fall einer Randeinfassung, beispielsweise mittels eins Bordsteins oder ähnlichem, die Bodennebenfläche auch gegenüber der Oberfläche der Materialmatte in Vertikalrichtung vorstehen bzw. diese überragen. Insofern kann die Lage bzw. der Verlauf der Ist-Bodenkante auch durch eine Erfassung von Abstandsinformationen der Bodenoberfläche in diesem Übergangsbereich relativ zur Bodenverdichtungsmaschine, insbesondere relativ zur Bodenoberflächenerfassungseinrichtung, ermittelt werden. Auf Grundlage beispielsweise eines oder mehrerer dieser sich über den Rand zwischen der Materialmatte und des an die Materialmatte angrenzenden Bereiches sprunghaft ändernden Bodeneigenschaften kann somit die Grenze zwischen diesen beiden Bereichen bzw. der Verlauf dieser Grenze in insbesondere eine Längserstreckungsrichtung des zur bearbeitenden Anteils der Bodenoberfläche ermittelt werden. Dieser Verlauf wird nachstehend auch als Ist-Randverlauf der Bodenkante bezeichnet.

Der Ist-Randverlauf kann vergleichsweise unregelmäßig verlaufen und beispielsweise Areale umfassen, in denen bezogen auf einen idealen bzw. angestrebten Randverlauf überschüssiges Material in Richtung zur Nebenoberfläche vorhanden ist und/oder in Vertikalrichtung aufragende überschüssige Materialanteile vorhanden sind etc. Auch Verstellbewegungen einer Einbaubohle eines Straßenfertigers, Unregelmäßigkeiten bei der Materialvorlage an einer Einbaubohle des Straßenfertigers, Bedienfehler und/oder sonstige Unachtsamkeiten können zu unerwünschten Unregelmäßigkeiten im Verlauf des Ist-Randverlaufes führen. Dies kann sich beispielsweise in einem schlingernden Verlauf des Ist-Randverlaufes äußern. Es ist nun vorgesehen, dass in einem Schritt c) ein Bestimmen bzw. ein Definieren eines Soll-Randverlaufes durch die Steuereinheit erfolgt. Der Soll-Randverlauf stellt somit eine Korrektur des Ist-Randverlaufes bzw. einen gewünschten Randverlauf dar. Zur Festlegung des Soll-Randverlaufes kann es insbesondere vorgesehen sein, dass der Soll-Randverlauf vollständig innerhalb der Fläche der Materialmatte bzw. des die zu bearbeitende Bodenoberfläche umfassenden Anteils der von der Bodenoberflächenerfassungseinrichtung erfassten Bodenoberfläche bzw. im Fall der Bearbeitung einer von einer Materialmatte, insbesondere Asphaltmatte, gebildeten zu bearbeitenden Bodenoberfläche liegt. Ein Kriterium zur Bestimmung bzw. Ermittlung des Soll-Randverlaufes kann somit insbesondere sein, dass dieser stets innerhalb der Materialmatte verläuft, wobei dies auch mit umfassen kann, dass der Soll-Randverlauf wenigstens teilweise mit dem Ist-Randverlauf übereinstimmt. Mithilfe der Festlegung, das der ermittelte Soll-Randverlauf stets innerhalb der Materialmatte verläuft, kann sichergestellt werden, dass der Soll-Randverlauf idealerweise nicht durch Bereiche verläuft, in denen sich kein Material der Materialmatte befindet.

Das Erfassen im Schritt a) erfolgt vorzugsweise kontaktlos gegenüber der Bodenoberfläche. Dazu kann es beispielsweise vorgesehen sein, dass die Bodenoberflächenerfassungseinrichtung einen oder mehrere Ultraschallsensoren, Lasersensor, Lidarsensoren, Radarsensoren, Wärmebild- bzw. Infrarotkameras und/oder 3D- und/oder 2D-Kameras umfasst. Mit Hilfe eines oder mehrerer derartiger Sensoren kann der Abstand der Bodenoberfläche zu der oder den Sensoren ermittelt und aus einer Vielzahl von beispielsweise Messpunkten, insbesondere auch einer Punktwolke, der Verlauf und/oder die Form der innerhalb des Erfassungsbereiches liegenden Bodenoberfläche bzw. eines Modells derselben ermittelt werden. Dadurch kann beispielsweise die Lage und der Verlauf der Ist-Bodenkante der Materialmatte bestimmt werden, denn diese kann insbesondere eine Seitenwand gegenüber der angrenzenden Nebenoberfläche aufweisen. Ergänzend oder alternativ kann beispielsweise mithilfe einer Wärmebildkamera die Ist-Temperatur der innerhalb der Erfassungsbereiches erfassten Bodenoberfläche erfasst und ermittelt werden. Im Bereich der Bodenkante besteht hier üblicherweise eine sprunghafte Temperaturänderung, die auf diese Weise detektiert wird und als Indikator für die Lage und den Verlauf des Ist-Randverlaufes innerhalb der Erfassungsbereiches herangezogen werden kann. Weiter ergänzend oder alternativ kann die Lage des Ist-Randverlaufes auch mithilfe eines geeigneten Bildverarbeitungsverfahrens erfasst werden. Häufig unterscheidet sich die Oberflächenfarbe der Materialmatte, insbesondere Asphaltmatte, von der Oberflächenfarbe eines an die Materialmatte angrenzenden Bodenbereiches. Dies kann mittels einer geeigneten Bildauswertesoftware, beispielsweise auf der Grundlage von Helligkeitsunterschieden etc., ermittelt werden. Es kann vorgesehen sein, dass die Erfassung im Schritt a) durch genau einen einzigen Sensor, beispielsweise eine einzige Kamera, insbesondere durch eine 2D- oder 3D-Bild- bzw. Videokamera oder Wärmebildkamera, erfolgt. Es können aber auch die Messdaten mehrerer gleichartiger oder gleichartig arbeitender Sensoren genutzt werden. Ergänzend oder alternativ kann es vorgesehen sein, dass wenigstens zwei Sensoren von der Bodenoberflächenerfassungseinrichtung umfasst sind, die zueinander verschiedene Eigenschaften der aktuell erfassten Bodenoberfläche ermitteln, wie beispielsweise zwei Eigenschaften aus der Gruppe der Eigenschaften Temperatur, Farbe, Kontrast, geometrischer Verlauf der Bodenoberfläche. Es ist für einen solchen Fall ideal, wenn sich die einzelnen Erfassungsbereiche der wenigstens zwei Sensoren wenigstens teilweise, insbesondere zur wenigstens 50% der Fläche eines der beiden Erfassungsbereiche, überlappen, so dass beispielsweise von einem Bereich der Bodenoberfläche gleichzeitig mehrere Informationen zu lokalen Eigenschaften der Bodenoberfläche zur Verfügung stehen. Die Bodenoberflächenerfassungseinrichtung kann derart ausgebildet sein, dass der von ihr ausgehende Erfassungsbereich statisch oder dynamisch variabel ist. Es kann zudem vorgesehen sein, dass der Erfassungsbereich zeitgleich vollständig erfasst oder in einer scannenden Weise von einem Messstrahl, insbesondere wiederholt, abgetastet wird.

Dem Schritt a) vorgelagert kann ein Kalibrieren der Bodenoberflächenerfassungseinrichtung erfolgen. Dies kann beispielsweise das Kalibrieren eines Messabstandes zwischen der Bodenoberflächenerfassungseinrichtung und der, insbesondere in Arbeitsrichtung vor der Bodenverdichtungsmaschine liegenden, Bodenoberfläche und/oder eines oder mehrerer von der Bodenoberflächenerfassungseinrichtung ausgehender Referenzpunkte zur Bodenoberfläche sein. Auf diese Weise kann somit beispielsweise eine aktuelle Ausrichtung der Bodenoberflächenerfassungseinrichtung bestimmt und für die Durchführung des Verfahrens herangezogen werden.

Ergänzend oder alternativ kann das Kalibrieren der Bodenoberflächenerfassungseinrichtung auch ein Abstimmen der Bodenoberflächenerfassungseinrichtung bzw. der Steuereinheit auf individuelle Eigenschaften einer aktuell zu bearbeitenden Materialmatte und/oder deren Umgebung, insbesondere der Nebenoberfläche, umfassen. Dies kann beispielsweise ein Kalibrieren eines Temperaturmessbereiches, das Kalibrieren einer oder mehrerer Referenzfarben und/oder - helligkeiten und/oder -kontraste, eines oder mehrerer Referenzabstände etc. sein. Das Kalibrieren kann insbesondere auch ergänzend oder alternativ ein Definieren eines oder mehrerer für die aktuelle Materialmatte und/oder die Nebenoberfläche charakteristischer und/oder eines oder mehrere sich über die Ist-Bodenkante hinweg ändernder Parameter der geometrischen Ausbildung der Bodenoberfläche sein, wie beispielsweise eine Oberflächenrauigkeit, eine Höhe einer Seitenwand der Materialmatte etc.

Das Erfassen im Schritt a) kann unmittelbar und direkt von einer an der Bodenverdichtungsmaschine selbst angeordneten Bodenoberflächenerfassungseinrichtung erfolgen, insbesondere während eines laufenden Fahrbetriebs der Bodenverdichtungsmaschine in Richtung einer aktuellen Fahrrichtung. Es ist somit vorteilhaft, wenn das Erfassen im Schritt a) im laufenden Fahr- und/oder Arbeitsbetrieb der Bodenverdichtungsmaschine erfolgt. Es ist dann möglich, dass die Bodenverdichtungsmaschine die Bodenoberflächenerfassungseinrichtung mit sich führt und selbst im laufenden Fahrbetrieb, insbesondere in zeit- und/oder wegabhängigen Intervallen oder kontinuierlich, die Bodenoberfläche erfasst. Ergänzend oder alternativ ist es möglich, dass das Erfassen der Bodenoberfläche im Schritt a) an einer gegenüber der Bodenverdichtungsmaschine anderen Maschine und damit gegenüber der Bodenverdichtungsmaschine mittelbar erfolgt. Eine solche andere Maschine kann beispielsweise insbesondere ein Straßenfertiger und/oder eine weitere Bodenverdichtungsmaschine sein. Ist dies der Fall, kann es vorgesehen sein, dass im Rahmen von wenigstens einem der Schritte a), b) oder c) Daten direkt oder indirekt von der anderen Maschine an die Bodenverdichtungsmaschine übermittelt werden. Diese Daten können neben Daten, die die erfasste Bodenoberfläche an sich zur Ermittlung des Ist-Randverlaufes bzw. Daten zu einer oder mehrerer Eigenschaften derselben betreffen, Positionsdaten und/oder Zeitstempel, insbesondere der Materialmatte, umfassen. Die Datenübermittlung kann auch über einen Remote-Server oder eine vergleichbare dezentrale Stelle erfolgen. Es kann dann vorgesehen sein, dass im laufenden Arbeitsbetrieb der Bodenverdichtungsmaschine ein Ermitteln der aktuellen Position und insbesondere auch der aktuellen Orientierung der Bodenverdichtungsmaschine und anschließend ein Zuordnen aktueller Positionsdaten und insbesondere auch Orientierungsdaten der Bodenverdichtungsmaschine zu Positionsdaten der Materialmatte erfolgt.

Hinsichtlich des oder der konkreten Parameter, anhand dessen/derer die Lage des Randes zwischen dem zu bearbeitenden und dem nicht zu bearbeitenden Anteil der aufgenommenen Bodenoberfläche und dessen Verlauf bzw. der Ist-Randverlauf im Schritt b) durch die Steuereinheit ermittelt wird, kann ebenfalls bevorzugt auf verschiedene Varianten zurückgegriffen werden. Hierzu kann beispielsweise eine Temperaturdifferenz zwischen der durch die Materialmatte gebildeten Bodenoberfläche und der neben der Materialmatte liegenden Bodenoberfläche der Nebenoberfläche herangezogen werden. Insbesondere für den Fall, dass es sich bei der Materialmatte um eine Asphaltmatte handelt, kann diese im Rahmen üblicher Einsätze einer Bodenverdichtungsmaschine gegenüber der neben der Asphaltmatte liegenden Bodenoberfläche erheblich wärmer sein, so dass sich der Ist-Randverlauf vergleichsweise präzise und zuverlässig über den sich über die Rand zwischen der Asphaltmatte und der sich daran zur Seite anschließenden Bodenoberfläche bestehenden Temperaturgradienten identifizieren lässt. Ergänzend oder alternativ können hierzu auch Farb- und/oder Kontrastunterschiede zwischen der Oberfläche der Materialmatte und der sich an die Oberfläche der Materialmatte anschließenden Oberfläche der Nebenoberfläche zur Identifikation des Ist-Randes bzw. des Verlaufes der Ist-Bodenkante genutzt werden. Weiter ergänzend oder alternativ ist auch eine Identifikation der Ist-Bodenkante auf der Grundlage eines aufgenommenen, insbesondere lokalen, räumlichen Profils der Bodenoberfläche möglich, wie es beispielsweise mit einer 3D-Kamera aufgenommen werden kann. Aufgrund des Umstandes, dass die Materialmatte, auf der sich die Bodenverdichtungsmaschine bewegt, auf dem Bodenuntergrund ausgebracht worden ist, kann sich diese durch eine in Vertikalrichtung aufragende Materialkante bzw. Stufe gegenüber der an die Materialmatte seitlich angrenzenden Bodenoberfläche abzeichnen. Das Ermitteln an sich kann mithilfe der Steuereinheit erfolgen, die dazu beispielsweise ein oder mehrere geeignete Computerprogramme, beispielsweise zur Bildverarbeitung und/oder Bildanalyse, umfassen kann. Die Erfassung und Ermittlung der Ist-Bodenkante bzw. des Ist-Randverlaufes kann somit aufgrund von der zwei- und/oder dreidimensionalen Erfassung der Bodenoberfläche durch die Bodenoberflächenerfassungseinrichtung erfolgen. Dies kann Informationen zu einem relativen und/oder absoluten Abstand eines oder mehrerer Referenzpunkte umfassen. Entsprechend kann die Steuereinheit derart ausgebildet sein, dass der Ist-Randverlauf in Form einer Linie oder als Polygonzug zur Verfügung steht.

Auch hinsichtlich des Verfahrens zur Bestimmung des Soll-Randverlaufes im Schritt c) kann auf verschiedene Methoden und Bedingungen zurückgegriffen werden. Es kann vorgesehen sein, dass der Soll-Randverlauf gegenüber dem Ist-Randverlauf mithilfe einer Glättfunktion geglättet wird. Dies kann beispielsweise mithilfe eines Kalman-Filters, "kleinste-Quadrate-Schätzungen" etc. erfolgen. Es ist möglich, lokale Minima und/oder Maxima und/oder Wendepunkte des Ist-Randverlaufes, insbesondere auf der Basis einer Projektion des Ist-Randverlaufes in eine virtuelle horizontale Referenzebene, zu ermitteln und diese zur Bestimmung des Soll-Randverlaufes heranzuziehen. Ergänzend oder alternativ können zusätzliche Randbedingungen definiert werden, wie beispielsweise minimal und/oder maximal zulässige Kurvenradien, minimal und/oder maximal zulässige Abstände zwischen lokalen Minima und/oder Maxima, ein definierter Seitenversatz etc. Es kann vorgesehen sein, dass ein Bestimmen einer Annäherungskurve oder ähnliches zur Bestimmung des Soll-Randverlaufes erfolgt. Es kann festgelegt werden, dass der Soll-Randverlauf vollständig innerhalb der Materialmatte bzw. innerhalb des zu bearbeitenden Anteils der von der Bodenoberflächenerfassungseinrichtung erfassten Bodenoberfläche liegt bzw. innerhalb dieser Fläche verläuft. Es können im praktischen Einsatz ein oder mehrere Bereiche vorgesehen sein, die bezüglich des Soll-Randverlaufes eine Sondersituation darstellen und beispielsweise ein oder mehrere Fehlstellen aufweisen, beispielsweise durch im Einbauprozess auftretende Prozessfehler, und/oder bauliche Vorgaben und/oder Einrichtungen umfassen, wie beispielsweise Gullideckel etc., d.h. Bereiche, die nicht von der Kantenbearbeitungseinrichtung bearbeitet werden können und/oder sollen. Der vollständig innerhalb der Materialmatte liegende Soll-Randverlauf bezieht sich somit insbesondere auf Bereiche, in denen eine keine solche Sondersituationen vorliegen. Diejenigen Bereichsabschnitte, in denen eine Sondersituation vorliegt, können automatisiert, beispielsweise durch die Steuereinheit mittels eines geeigneten Bildverarbeitungsprogramms, und/oder manuell durch einen Bediener, beispielsweise im Vorfeld und/oder im laufenden Prozess, markiert und/oder identifiziert werden. Zur konkreten Ermittlung des Soll-Randverlaufes kann auf verschiedenen Möglichkeiten zurückgegriffen werden. So erlauben über die Bodenoberflächenerfassungseinrichtung gewonnene dreidimensionale Informationen einen Abgleich über einen Vergleich der Höhenwerte der Punkte relativ zur Bodenoberflächenerfassungseinrichtung. Ergänzend oder alternativ kann beispielsweise auf einen Canny-Algorithmus zur Bildauswertung zurückgegriffen werden, der auf Basis von Kontrastunterschieden in einem aufgenommenen Bild den Verlauf einer Kante bestimmt. Auch eine abschnittsweise Erfassung der Kante ist möglich. Ergänzend oder alternativ kann zur Ermittlung eines innenliegenden Randes auf rechnerische Verfahren, wie beispielsweise auf der Grundlage eines Polynoms zweiten Grades, zurückgegriffen werden. Weiter ergänzend oder alternativ kann auf einen Douglas-Peucker-Algorithmus (auch Ramer-Douglas-Peucker-Algorithmus; gegebenenfalls zuzüglich eines Offsets). Es sind auch mehrfache Annäherungen der Kante und der Ausschluss von Ausreißern in jeder Iteration möglich, damit der Soll-Randverlauf zum Beispiel durch Fehlstellen nicht übermäßig beeinflusst wird.

Die Bestimmung des Soll-Randverlaufes kann im laufenden Arbeits- und/oder Fahrbetrieb der Bodenverdichtungsmaschine laufend aktualisiert und an den aktuellen Ist-Randverlauf bzw. den aktuell von der Bodenerfassungseinrichtung erfassten Bereich der Bodenoberfläche angepasst werden. Dazu kann es vorgesehen sein, dass die für die Bestimmung des Soll-Randverlaufes zugrunde zu legenden Daten laufen aktualisiert werden. Die Steuereinheit kann dazu einen Datenspeicher umfassen, in dem rollierend von der Bodenoberflächenerfassungseinrichtung erfasste Daten gespeichert und für die Schritte b) und c) herangezogen werden.

Das erfindungsgemäße Verfahren kann derart weitergebildet werden, dass in einem Schritt d) in einem Kantenverfolgungsmodus ein Einblenden und/oder Ausgeben einer visuell wahrnehmbaren Lenkempfehlung an einen Bediener der Bodenverdichtungsmaschine erfolgt. In diesem Fall erfolgt somit eine von einem Bediener der Bodenverdichtungsmaschine wahrnehmbare Ausgabe einer Lenkempfehlung, die bei entsprechender Durchführung ein Führen der Bodenverdichtungsmaschine entlang des Soll-Randverlaufes zur Folge hat. Diese Ausgabe der Lenkempfehlung kann insbesondere unter Berücksichtigung aktueller Lenkeinstellungen und/oder einer aktuell in Vorwärtsrichtung/Arbeitsrichtung rechnerisch und/oder visuell projizierten virtuellen Fahrspur oder Fahrspurkante erfolgen. Konkret kann die Lenkempfehlung beispielsweise mit Hilfe eines Anzeigedisplays und/oder einer LED-Anzeige erfolgen. Es ist möglich, dass der Soll-Randverlauf in eine Echtzeitaufnahme des Ist-Randverlaufes, beispielsweise einen Videofeed, eingeblendet wird bzw. mit einer von der Bodenoberflächenerfassungseinrichtung erfassten Bildaufnahme überlagert wird. Bei einer solchen Überlagerung können der Ist-Randverlauf bzw. die reale Randtrajektorie und der Soll-Randverlauf bzw. die optimierte Randtrajektorie besonders einfach direkt miteinander verglichen werden. Für den Bediener besteht in diesem Fall darüber hinaus die Möglichkeit, weitere Randfaktoren mit zu berücksichtigen, beispielsweise den von der Steuereinheit vorgeschlagenen Soll-Randverlauf mit den realen Bodenoberflächenverhältnisses zu vergleichen und unter Umständen entsprechende Korrekturen vorzunehmen, beispielsweise beim Vorhandensein von Bodenhindernisse etc. Die konkrete Ausgabe kann beispielsweise über ein Display der Bodenverdichtungsmaschine und/oder eine AR-Brille (*augmented reality* Brille) und/oder über ein sonstiges Mobilteil, wie beispielsweise ein Smartdevice, insbesondere Smartphone und/oder Tablet, eine Fernbedienung und/oder eine Anzeige eines Teleoperators, erfolgen. Es kann ergänzend oder alternativ auch die Empfehlung und/oder Anzeige eines Hundegangversatzes, insbesondere eines von dem Soll-Randverlauf quer zur Fahrrichtung seitlichen Versatzes einer in Fahrrichtung hinteren Bandage in Richtung zur Mitte der Materialmatte, erfolgen.

Ergänzend oder alternativ zu dem Schritt d) kann es vorgesehen sein, dass in einem Schritt e) ein von der Steuereinheit gesteuertes Führen der Bodenverdichtungsmaschine in einem Kantenverfolgungsmodus entlang des Soll-Randverlaufes erfolgt. Das Führen der Bodenverdichtungsmaschine kann insbesondere das Durchführen von Lenk- und Fahrvorgaben, wie beispielsweise Brems- und Beschleunigungsvorgänge, Fahrtrichtungswechsel etc., umfassen. Der Betrieb der Bodenverdichtungsmaschine in dem Kantenverfolgungsmodus kann somit Teil eines semi- oder vollautonomen Betriebs der Bodenverdichtungsmaschine sein. Die Steuereinheit kann dazu anhand des ermittelten Soll-Randverlaufes und der aktuellen Position der Bodenverdichtungsmaschine entsprechende Lenk- und Fahrsteuerbefehle erzeugen bzw. derart ausgebildet sein.

Das Einblenden und/oder Ausgeben einer visuell wahrnehmbaren Lenkempfehlung im Schritt d) und/oder das Führen der Bodenverdichtungsmaschine im Schritt e) kann mit einem definierten Seitenversatz zum Soll-Randverlauf und/oder Ist-Randverlauf erfolgen. Es ist somit möglich, einen Sollabstand einer Fahr- und/oder Arbeitsspur der Bodenverdichtungsmaschine zum Soll-Randverlauf und/oder Ist-Randverlauf zu definieren und vorzugeben. In diesem Fall verläuft eine Bewegungsspur der Bodenverdichtungsmaschine somit horizontal und quer zum Soll-Randverlauf und/oder Ist-Randverlauf versetzt. Dies ermöglicht eine Bewegung der Bodenverdichtungsmaschine nicht nur im Randbereich der Materialmatte, sondern auch hiervon ausgehend weiter in die Fläche der Materialmatte vom Ist-Randverlauf hinein versetzt.

Zu Beginn eines Arbeitseinsatzes der Bodenverdichtungsmaschine gemäß dem vorstehend dargelegten erfindungsgemäßen Verfahren kann es erforderlich sein, dass die Bodenverdichtungsmaschine beispielsweise aus einer aktuellen Position heraus in eine Relativposition rangiert wird bzw. erst rangiert werden muss, in der sie entlang des Soll-Randverlaufes fahren kann. Hierzu kann es vorgesehen sein, dass die Bodenverdichtungsmaschine dem Schritt c) und/oder d) und/oder e) vorgelagert in einem Annäherungsmodus betrieben wird. Dieser kann ein Ermitteln und/oder Anzeigen einer Annäherungsfahrspur der Bodenverdichtungsmaschine aus einer Ist-Position der Bodenverdichtungsmaschine an den ermittelten Ist-Randverlauf und/oder den Soll-Randverlauf umfassen. Anders als der Kantenverfolgungsmodus dient der Annäherungsmodus somit insbesondere dazu, die Bodenverdichtungsmaschine gegenüber dem Soll-Randverlauf auszurichten bzw. insbesondere die Fahr- und/oder Arbeitsspur der Bodenverdichtungsmaschine derart an den Soll-Randverlauf anzunähern, dass die Bodenverdichtungsmaschine hiervon ausgehend anschließend entlang dem Soll-Randverlauf, beispielsweise im Kantenverfolgungsmodus, geführt wird bzw. fahren kann. Funktional fokussiert sich der Annäherungsmodus somit auf das Annähern der Bodenverdichtungsmaschine an den Ist- und/oder Soll-Randverlauf und der Kantenverfolgungsmodus auf das Entlangführen der Bodenverdichtungsmaschine an dem Ist- und/oder Soll-Randverlauf. Solange die Bodenverdichtungsmaschine im Annäherungsmodus betrieben wird, kann es insbesondere auch vorgesehen sein, dass ein oder mehrere Zusatzaggregate, wie beispielsweise ein Kantenschneidgerät und/oder eine Schwingungserregungseinrichtung und/oder ein Schüttgutstreuer, deaktiviert sind, um beispielsweise ein unerwünschtes Schneiden der Materialmatte in der Fläche der Materialmatte und nicht innerhalb eines Randbereiches der Materialmatte durch ein als Kantenbearbeitungseinrichtung ausgebildetes Zusatzaggregat zu vermeiden. Während des Betriebs im Annäherungsmodus kann es vorgesehen sein, dass die Steuereinheit Lenkvorgaben vorschlägt, beispielsweise an einen Bediener der Bodenverdichtungsmaschine, und/oder die Bodenverdichtungsmaschine mittels geeigneter Lenkvorgaben bzw. Lenkbefehle selbst steuert.

Ein Übergehen von dem Annäherungsmodus in den Kantenverfolgungsmodus kann inkrementell oder fließend oder von der Steuereinheit gesteuert erfolgen. Wenn auch möglich, dass es bevorzugt sein, wenn nicht sprunghaft, insbesondere von dem Annäherungsmodus in den Kantenverfolgungsmodus, gewechselt wird, sondern der Übergang fließend von der Steuereinheit gesteuert wird. Dies kann insbesondere in Abhängigkeit eines aktuellen Ist-Abstandes eines Referenzpunktes, beispielsweise der Bodenoberflächenerfassungseinrichtung selbst, an der Bodenverdichtungsmaschine, insbesondere einer Walzbandage und/oder einer Kantenbearbeitungseinrichtung, relativ zum Ist- und/oder Soll-Randverlauf erfolgen. Es ist möglich, dass der Referenzpunkt in Abhängigkeit von einer aktuellen Fahrrichtung der Bodenverdichtungsmaschine wechselt.

Es ist möglich, dass ein Steuern eines Zusatzaggregates der Bodenverdichtungsmaschine in Abhängigkeit von der Relativposition der Bodenverdichtungsmaschine zum Ist- und/oder Soll-Randverlauf erfolgt. So kann es beispielsweise vorgesehen sein, dass ein als Kantenschneidgerät ausgebildetes Zusatzaggregat nur dann von einem passiven, den Bodenuntergrund nicht schneidenden, Zustand in einen aktiven, den Bodenuntergrund schneidenden, Zustand versetzbar ist bzw. versetzt wird, wenn sich der Abstand der Bodenverdichtungsmaschine bzw. eines definierten Referenzpunktes derselben unterhalb eines definierten Maximalabstandes befindet und/oder wenn die aktuelle Position bzw. Spur des jeweiligen Zusatzaggregates mit dem Soll-Randverlauf übereinstimmt bzw. in einer Position ist, aus der heraus es bei einer Aktivierung in einer gewünschten Relativlage zum Soll-Randverlauf wäre. Teil des Kantenschneidgerätes kann auch eine Prägerolle sein, mit der dreidimensionale Strukturen in die Oberfläche der Materialmatte eingeprägt werden können, um beispielsweise sogenannte "*rumble strips"* zu erhalten. Es kann auch vorgesehen sein, eine solche Prägerolle unabhängig von einem solchen Kantenschneidgerät an der Bodenverdichtungsmaschine zwischen einer gegenüber der Materialmatte angehobenen Transportposition und einer auf die Oberfläche der Materialmatte abgesenkten Arbeits- bzw. Prägeposition vorzusehen. Die Prägerolle kann derart an der übrigen Bodenverdichtungsmaschine angeordnet sein, dass sie neben der Fahrspur einer Walzbandage liegt oder innerhalb der Fahrspur.

Neben der reinen Verdichtung eines Bodenuntergrundes durch Überfahren desselben durch die Bodenverdichtungsmaschine kann es vorgesehen sein, dass die Bodenverdichtungsmaschine ein oder mehrere Zusatzaggregate umfasst, über die eine oder mehrere Zusatzfunktionen, insbesondere Zusatzarbeitsfunktionen, zur Verfügung gestellt werden können. Dies kann dadurch erreicht werden, dass ein Aktivieren eines Zusatzaggregates dann erfolgt, wenn die Bodenverdichtungsmaschine dominant, insbesondere ausschließlich, im Kantenverfolgungsmodus betrieben wird. Dies ist insbesondere für solche Zusatzfunktionen sinnvoll, bei denen eine Bearbeitung der Bodenkante einer von der Bodenverdichtungsmaschine zu bearbeitenden Materialmatte erfolgt, insbesondere ein Andrücken und/oder Schneiden, oder eine Bearbeitung entlang der Bodenkante einer von der Bodenverdichtungsmaschine zu bearbeitenden Materialmatte erfolgt, wie beispielsweise bei einem Verdichten mithilfe einer Schwingungserregungseinrichtung und/oder einem Ausbringen von Schüttgut auf der Oberfläche der Materialmatte, wie beispielsweise von Splitt zur Erhöhung der Griffigkeit der Oberfläche.

Es ist somit möglich, dass die Bodenverdichtungsmaschine eine Kantenbearbeitungseinrichtung als ein Zusatzaggregat umfasst. Derartige Kantenbearbeitungseinrichtungen können ein Formrad, insbesondere ein Schneidrad und/oder eine Andrückrolle, aufweisen. Im Bearbeitungsbetrieb kann das Formrad, häufig beispielsweise in Axialrichtung einer Walzbandage neben der Walzbandage, von oben kommend mit seinem unteren Scheitelpunkt unter den unteren Scheitelpunkt der Walzbandage abgesenkt werden und damit in die Dicke einer Materialmatte eintauchen und diese schneiden und/oder an die Seitenwand des Randes der Materialmatte angepresst werden und dadurch diese formen. In diesem Fall kann im Schritt d) ein Bearbeiten einer Ist-Bodenkante mit der Kantenbearbeitungseinrichtung hin zu einer Soll-Bodenkante erfolgen. Insbesondere kann es dabei vorgesehen sein, dass die Ausrichtung der Bodenverdichtungsmaschine bzw. deren Führen entlang des Soll-Randverlaufes auf Grundlage einer durch das Kantenschneidgerät definierten Schneidkante und/oder Andrückkante erfolgt.

Ergänzend oder alternativ ist es möglich, dass die Bodenverdichtungsmaschine einen Schüttgutstreuer mit einer definierten resultierenden Austragbreite auf der Bodenoberfläche als ein Zusatzaggregat umfasst. Derartige Schüttgutstreuer können von Bodenverdichtungsmaschinen mitgeführt werden, um Schüttgut, beispielsweise Split, auf der Bodenoberfläche im laufenden Fahrbetrieb der Bodenverdichtungsmaschine auszubringen. In diesem Fall kann es vorgesehen sein, dass die Ausrichtung der Bodenverdichtungsmaschine bzw. deren Führen entlang des Soll-Randverlaufes auf Grundlage einer resultierenden Austragbreite des Schüttgutstreuers erfolgt. Die Austragbreite des Schüttgutstreuers bezeichnet die Breite des Streifens horizontal und quer zur Fahrrichtung der Bodenverdichtungsmaschine, über die Schüttgut von dem Schüttgutstreuer auf die Bodenoberfläche ausgetragen wird. Konkret kann dies somit bedeuten, dass im Schritt d) ein Abgleichen der definierten resultierenden Austragbreite des Schüttgutstreuers der Bodenverdichtungsmaschine bzw. eines Randes der Austragsbreite mit dem Soll-Randverlauf erfolgt. Ergänzend oder alternativ ist es möglich, den Schüttgutstreuer über eine Seitenverschiebeeinrichtung an der übrigen Bodenverdichtungsmaschine anzuordnen und einen seitliche Verstellung des Schüttgutstreuers gegenüber der übrigen Bodenverdichtungsmaschine in Abhängigkeit vom ermittelten Soll-Randverlauf und/oder erfassten Ist-Randverlauf, zu steuern. Ergänzend oder alternativ kann dies auch durch eine entsprechende Steuerung eines Hundegangversatzes erfolgen.

Weiter ergänzend oder alternativ kann es vorgesehen sein, dass die Bodenverdichtungsmaschine eine Vibrationseinheit bzw. Schwingungserregungseinrichtung als ein Zusatzaggregat umfasst, und dass im Schritt d) ein Variieren der Vibrationseinheit erfolgt, wenn die Bodenverdichtungsmaschine aus dem Kantenverfolgungsmodus heraus wechselt. Derartige Vibrationseinheiten von Bodenverdichtungsmaschinen sind bekannt und können beispielsweise mithilfe eines oder mehrerer Unwuchterreger einen Kreisschwinger, einen Richtschwinger oder einen Oszillationsschwinger umfassen. Mithilfe derartiger Vibrationseinheiten kann ein über einen rein statischen Verdichtungseffekt hinausgehender dynamischer Verdichtungseffekt erreicht werden und auf dieser Weise die Verdichtungsleistung der Bodenverdichtungsmaschine erhöht werden. Durch ein Betreiben der Vibrationseinheit nur bis zu einem Zeitpunkt, zu dem die Bodenverdichtungsmaschine aus dem Kantenverfolgungsmodus heraus wechselt, wie es beispielsweise bei einem Fahrrichtungswechsel der Fall sein kann, kann beispielsweise sichergestellt werden, dass die durch die Vibrationseinheit erzeugte zusätzliche Verdichtungsleistung nur dann von der Bodenverdichtungsmaschine zur Verfügung gestellt wird, wenn sich diese in einer definierten Ausricht- und Fahrposition zum Soll-Randverlauf befindet und/oder aktuell entlang dem Soll-Randverlauf geführt wird und/oder aktuell den Soll-Randverlauf nicht in Richtung zur Nebenoberfläche hin überlappt.

Bodenverdichtungsmaschinen werden häufig in einem reversierenden Fahrbetriebsmuster bzw. Walzschema über eine zu bearbeitende Bodenoberfläche bewegt, beispielsweise um eine Fläche in Fahrstreifen mehrfach und/oder zueinander überlappend zu überfahren. Es kann daher vorteilhaft sein, wenn ein Erfassen einer aktuellen Fahrrichtung der Bodenverdichtungsmaschine erfolgt. Dies kann beispielsweise mithilfe eines oder mehrerer Fahrrichtungssensoren erfolgen, der oder die beispielsweise eine Drehrichtung einer Walzbandage oder ähnliches erfassen. Ergänzend oder alternativ ist eine Ermittlung einer aktuellen Fahrrichtung beispielsweise auch mithilfe der Bodenerfassungseinrichtung möglich, beispielsweise mithilfe eines Bildvergleiches zweier zeitlich nacheinander aufgenommener Bilder der Bodenoberfläche. Der Zeit- und/oder Wegabstand, innerhalb dessen die beiden zu vergleichenden Bilder von der Bodenerfassungseinrichtung aufgenommen wurden, ist dabei so klein, dass sich die beiden zu vergleichenden Bilder hinsichtlich der jeweils erfassten Bodenoberfläche wenigstens teilweise überlappen, insbesondere zu wenigstens 50%. Mithilfe des Fahrrichtungssensors kann somit eine aktuelle Fahrrichtung der Bodenverdichtungsmaschine ermittelt und dadurch auch die in Richtung der aktuellen Fahrrichtung vordere Seite der Bodenverdichtungsmaschine und/oder die Seite ermittelt werden, auf der sich bei aktueller Fahrrichtung der Bodenbereich in Richtung dieser Fahrrichtung vor der Bodenverdichtungsmaschine befindet. Mithilfe des Fahrrichtungssensors kann daher ergänzend oder alternativ ermittelt werden, ob eine Fahrrichtung, beispielsweise eine Vorwärtsrichtung, in eine andere Fahrrichtung, beispielsweise eine Rückwärtsrichtung, geändert wird und/oder wurde. Es kann nun vorgesehen sein, dass ein fahrrichtungsabhängiges Umschalten der Bodenoberflächenerfassungseinrichtung erfolgt. Damit kann sichergestellt werden, dass auch bei einem Wechsel der aktuellen Fahrrichtung der Bodenverdichtungsmaschine der in aktueller Fahrrichtung bei Rückwärts- und Vorwärtsfahrt jeweils vor der Bodenverdichtungsmaschine liegende Bodenbereich von der Bodenoberflächenerfassungseinrichtung erfasst wird. Das konkrete Umschalten kann beispielsweise ein Umschalten von einer Sensoreinrichtung der Bodenoberflächenerfassungseinrichtung, beispielsweise Kamera, auf eine andere Sensoreinrichtung der Bodenoberflächenerfassungseinrichtung, beispielsweise Kamera, sein. Ergänzend oder alternativ kann es auch vorgesehen sein, dass eine Sensoreinrichtung der Bodenoberflächenerfassungseinrichtung, beispielsweise eine Kamera, relativ zum Maschinenrahmen der Bodenverdichtungsmaschine verstellt, insbesondere um eine vertikale Schwenkachse oder eine horizontale und quer zur Vorwärtsfahrrichtung verlaufende Schwenkachse verstellt wird.

Ein weiterer Aspekt der Erfindung betrifft eine Bodenverdichtungsmaschine, insbesondere eine Asphaltwalze. Die erfindungsgemäße Bodenverdichtungsmaschine ist besonders bevorzugt zur Durchführung eines erfindungsgemäßen Verfahrens, wie vorstehend beschrieben, ausgebildet.

Die erfindungsgemäße Bodenverdichtungsmaschine kann einen Maschinenrahmen umfassen. Der Maschinenrahmen kann die wesentliche Tragstruktur der Bodenverdichtungsmaschine sein. Der Maschinenrahmen kann als knickgelenkter Maschinenrahmen mit einem Vorderrahmen und mit einem über ein Knickgelenk, insbesondere Knickpendelgelenk, mit diesem verbundenen Hinterrahmen ausgebildet sein, wobei je am Vorderrahmen und am Hinterrahmen wenigstens eine Fahreinrichtung angeordnet ist. Der Maschinenrahmen kann allerdings auch als Starrrahmen ausgebildet sein, an dem nachstehend noch näher beschriebene Fahreinrichtungen angeordnet sind. Eine oder mehrere dieser Fahreinrichtungen, insbesondere Walzbandagen, können lenkbar an dem Maschinenrahmen, beispielsweise über eine Drehschemellenkung, angeordnet sein.

Die Bodenverdichtungsmaschine umfasst ferner als eine der Fahreinrichtungen idealerweise wenigstens eine Walzbandage, die insbesondere an dem Maschinenrahmen gelagert ist bzw. diesen wenigstens teilweise trägt. Bei der Walzbandage kann es sich um eine im Wesentlichen hohlzylindrisch ausgebildete Einrichtung mit einer Außen- und mit einer Innenmantelfläche handeln. Mit der bzw. über die Außenmantelfläche kann die Walzbandage auf der Bodenoberfläche abrollen. Die Außenmantelfläche kann glatt bzw. die Walzbandage kann als sogenannten Glattmantelbandage ausgebildet sein. Die wenigstens eine Walzbandage kann um eine Walzbandagenrotationsachse drehbar am Maschinenrahmen gelagert sein. Es kann vorgesehen sein, dass die Walzbandage als geteilte Walzbandage, umfassend zwei koaxial zueinander angeordnete Walzbandagenhälften, ausgebildet ist. Ergänzend oder alternativ kann es vorgesehen sein, dass die Bodenverdichtungsmaschine zwei oder mehr Walzbandagen aufweist, die in eine Geradeausfahrrichtung der Bodenverdichtungsmaschine gesehen hintereinander an dem Maschinenrahmen angeordnet sind. Ganz besonders kann die Bodenverdichtungsmaschine genau zwei Walzbandagen aufweisen und als sogenannte Tandemwalze, insbesondere umfassen zwei Glattmantelbandagen, ausgebildet sein.

Die Bodenverdichtungsmaschine kann ferner wenigstens eine Bodenoberflächenerfassungseinrichtung aufweisen. Diese ist zum Erfassen einer in Arbeitsrichtung vor der Bodenverdichtungsmaschine befindlichen Bodenoberfläche mit einer über eine Ist-Bodenkante von einer Nebenoberfläche getrennten Materialmatte bzw. Materialmattenoberfläche ausgebildet und angeordnet. Zur möglichen Ausgestaltung der Materialmatte, bei der es sich insbesondere um eine Asphaltmatte handeln kann, wird auf die vorhergehenden Ausführungen Bezug genommen. Bei der Materialmatte kann es sich somit insbesondere um eine Asphaltmatte handeln, die von der Bodenverdichtungsmaschine verdichtet und/oder wenigstens teilweise geformt werden soll. Dazu kann es vorgesehen sein, dass die Bodenverdichtungsmaschine die Materialmatte ein- oder mehrfach überfährt. Die Asphaltmatte kann insbesondere längserstreckt ausgebildet sein, beispielsweise in Form eines Weg- und/oder Straßenabschnittes, eines Platzes oder ähnlichem. Die Materialmatte umfasst somit üblicherweise eine sich in Vorwärtsrichtung der Bodenverdichtungsmaschine nach vorn erstreckende Längserstreckung und horizontal und quer zu dieser Längserstreckung jeweils einen Rand, an dem die Oberfläche der Materialmatte in die Oberfläche der Nebenoberfläche übergeht. Es versteht sich, dass sich diese Verhältnisse, beispielsweise zu Rangierzwecken, ändern können. Dies bedeutet mit anderen Worten, dass die Bodenoberflächenerfassungseinrichtung einen Erfassungsbereich umfassen kann, der sich in eine aktuelle Arbeitsrichtung, insbesondere Geradeausarbeitsrichtung, der Bodenverdichtungsmaschine vor der Bodenverdichtungsmaschine erstreckt. Bei der Arbeitsrichtung kann es sich insbesondere um eine Vorwärtsrichtung oder eine Rückwärtsrichtung handeln. In Horizontalrichtung und quer zu dieser aktuellen Arbeitsrichtung gesehen erstreckt sich der Erfassungsbereich nun, insbesondere dann, wenn die Bodenverdichtungsmaschine auf der Materialmatte in Richtung der Längserstreckungsrichtung der Materialmatte und am Rand der Materialmatte ausgerichtet ist, idealerweise einerseits auf einen Oberflächenbereich der Bodenoberfläche, der in der aktuellen in Vorwärtsrichtung nach vorn projizierten Fahrspur der Bodenverdichtungsmaschine liegt. Gleichzeitig erstreckt er sich aber auch darüberhinausgehend über einen Seitenrand dieser Fahrspur wenigstens teilweise in einen Bereich, der horizontal und quer zur Längserstreckungsrichtung der Fahrspur neben der aktuellen in Vorwärtsrichtung nach vorn projizierten Fahrspur der Bodenverdichtungsmaschine liegt. Der Erfassungsbereich überspannt somit einen sich in Richtung der aktuellen Vorwärtsrichtung der Bodenverdichtungsmaschine vor der Bodenverdichtungsmaschine nach vorn erstreckenden Trennbereich zwischen der aktuellen Fahrspur der Bodenverdichtungsmaschine und einen daran angrenzenden neben der aktuellen Fahrspur liegenden Bereich der Bodenoberfläche. In diesem Trennbereich kann beispielsweise bei einer entsprechenden Ausrichtung der Bodenverdichtungsmaschine auf der Materialmatte der Rand, in dem die Bodenoberfläche von der Materialmatte auf die Nebenoberfläche übergeht, verlaufen bzw. sich im Arbeitsbetrieb der Bodenverdichtungsmaschine erstrecken.

Es kann ferner eine Steuereinheit von der Bodenverdichtungsmaschine umfasst sein, die zum Ermitteln eines sich in Arbeitsrichtung erstreckenden Ist-Randverlaufes zwischen der Materialmatte bzw. der Oberfläche der Materialmatte und der Nebenoberfläche der in Arbeitsrichtung vor der Bodenverdichtungsmaschine befindlichen Bodenoberfläche, insbesondere auf der Grundlage der von der Bodenoberflächenerfassungseinrichtung ermittelten Daten und/oder Informationen, ausgebildet ist. Zwischen der Bodenoberflächenerfassungseinrichtung und der Steuereinheit kann dazu eine, kabelgebundene und/oder kabellose, Informations- und/oder Datenübertragungsverbindung vorgesehen sein. Anhand welcher Kriterien der Ist-Randverlauf von der Steuereinheit beispielsweise konkret ermittelt werden kann, wurde zum erfindungsgemäßen Verfahren bereits erläutert, worauf an dieser Stelle Bezug genommen wird. Die Steuereinheit ist in diesem Fall bevorzugt zur Durchführung eines oder mehrerer dieser Schritte ausgebildet. Die Steuereinheit kann idealerweise zum Bestimmen eines, insbesondere vollständig innerhalb des Fläche der Materialmatte liegenden, Soll-Randverlaufes ausgebildet sein. Auch hierzu wird auf die entsprechenden vorhergehenden Angaben Bezug genommen.

Die Bodenverdichtungsmaschine umfasst ferner eine Steuereinheit, die zum Ermitteln eines sich in Arbeitsrichtung erstreckenden Ist-Randverlaufes zwischen den zu bearbeitenden und nicht zu bearbeitenden Anteilen bzw. zwischen der Materialmattenoberfläche und der Nebenoberfläche der in Arbeitsrichtung vor der Bodenverdichtungsmaschine befindlichen Bodenoberfläche durch eine Steuereinheit und zum Bestimmen eines vollständig innerhalb der Fläche liegenden Soll-Randverlaufes ausgebildet ist. Anhand welcher konkreten Parameter bzw. Eigenschaften der Bodenoberfläche die Ermittlung des Ist-Randverlaufes bzw. der Lage und des Verlaufes der Ist-Bodenkante durch die Steuereinheit beispielsweise erfolgen kann, wurde vorhergehend zum Verfahren bereits erläutert, so dass an dieser Stelle hierauf Bezug genommen wird.

Es kann vorgesehen sein, dass die Bodenoberflächenerfassungseinrichtung wenigstens einen Sensor umfasst, der derart ausgebildet ist, dass er wenigstens einen Zustandsparameter der Bodenoberfläche kontaktlos erfasst. Bei dem Zustandsparameter kann es sich beispielsweise um ein Bild, die Temperatur, die Rauigkeit, die Farbe, einen Farbverlauf, einen Farb- und/oder Helligkeitskontrast oder ähnliches handeln. Auch hierzu wird auf die entsprechenden Angaben zum erfindungsgemäßen Verfahren Bezug genommen.

Konkret kann es sich bei dem wenigstens einen Sensor der Bodenoberflächenerfassungseinrichtung beispielsweise um eine Kamera, insbesondere eine Wärmebildkamera, eine 2D- oder 3D-Bildkamera, insbesondere eine 2D- oder 3D-Videobildkamera, einen LIDAR-Sensor, einen Ultraschallsensor, einen Laserscanner oder ähnliches handeln. Es ist zudem auch möglich, dass die Bodenoberflächenerfassungseinrichtung mehr als einen Sensor umfasst, insbesondere wenigstens zwei Sensoren, die verschiedene Zustandsparameter der Bodenoberfläche oder denselben Zustandsparameter der Bodenoberfläche auf zueinander verschiedene Weisen erfassen. Es kann jedoch auch bevorzugt sein, wenn es sich bei dem Sensor der Bodenoberflächenerfassungseinrichtung ausschließlich um eine einzige Kamera handelt.

Hinsichtlich der konkreten Anordnung des wenigstens einen Sensors an der Bodenoberflächenerfassungseinrichtung kann auf verschiedene Alternativen zurückgegriffen werden. So kann es vorgesehen sein, dass der wenigstens eine Sensor hinsichtlich seines Erfassungsbereiches ortsfest oder innerhalb eines definierten Verstellbereiches beweglich relativ zur übrigen Bodenverdichtungsmaschine, insbesondere relativ zur wenigstens einen Walzbandage und/oder zu dem Maschinenrahmen oder zumindest einem Teil davon, an der Bodenverdichtungsmaschine gelagert ist. Ideal ist es, wenn die Bodenoberflächenerfassungseinrichtung ortsfest zu einer Rotationsachse im Sinne des Verlaufes einer geometrischen Bewegungsachse der wenigstens einen Walzbandage ist.

Ergänzend oder alternativ kann es vorgesehen sein, dass der wenigstens eine Sensor hinsichtlich seines Erfassungsbereiches derart an der Bodenverdichtungsmaschine angeordnet ist, dass sich sein Erfassungsbereich in eine Geradeausfahrrichtung der Bodenverdichtungsmaschine gesehen horizontal und quer zur Geradeausfahrrichtung in einen vor der Bodenverdichtungsmaschine liegenden Walzbereich bzw. eine Fahrspur der Bodenverdichtungsmaschine hinein und zu wenigstens eine Seite dieses Walzbereiches bzw. der Fahrspur über den Walzbereich bzw. die Fahrspur hinaus erstreckt. Der Erfassungsbereich erstreckt sich somit in dieser Ausführungsform in Vorwärtsrichtung von der Bodenverdichtungsmaschine nach vorn bzw. in einen vor der Bodenverdichtungsmaschine liegenden Bodenbereich sowie in einer virtuellen Horizontalebene quer zur Vorwärtsrichtung zu beiden Seiten des Randes einer Fahrspur der Bodenverdichtungsmaschine. Auch wenn die Größe des Erfassungsbereiches variabel sein kann, ist es bevorzugt, wenn der Erfassungsbereich der Bodenverdichtungsmaschine bezogen auf die Walzbreite der wenigstens einen Walzbandage in Richtung der Rotationsachse der wenigstens einen Walzbandage wenigstens eine minimale Erstreckung aufweist, die wenigstens 10%, insbesondere wenigstens 20 % der Walzbreite entspricht und/oder wenigstens 10cm, insbesondere wenigstens 20cm, beträgt.

Es kann vorgesehen sein, dass die Steuereinheit derart ausgebildet ist, dass sie auf der Grundlage des ermittelten Soll-Randverlaufes und/oder Ist-Randverlaufes sowie einer aktuellen Relativposition der Bodenverdichtungsmaschine zum Soll-Randverlauf den Fahrer durch die Ausgabe von Lenkvorschlägen unterstützt. Alternativ ist es auch möglich, dass die Steuereinheit ein Lenken und/oder Fahren der Bodenverdichtungsmaschine selbständig steuert und dazu beispielsweise auf der Grundlage des ermittelten Soll-Randverlaufes sowie einer aktuellen Relativposition der Bodenverdichtungsmaschine zum Soll-Randverlauf Lenk- und/oder Fahrbefehle generiert. Es ist somit auch möglich, dass die Steuereinheit derart ausgebildet ist, dass ein von der Steuereinheit gesteuerter autonomer Fahrbetrieb der Bodenverdichtungsmaschine durchführbar ist. Der autonome Fahrbetrieb der Bodenverdichtungsmaschine kann insbesondere auch eine Steuerung eines Hundegangversatzes, eines Kantenschneidgerätes und/oder eines Schüttgutstreuers mit umfassen.

Es kann vorgesehen sein, dass die Bodenverdichtungsmaschine eine Sensoreinrichtung umfasst, die Teil einer Umfelderkennungseinrichtung ist, die zum Durchführen einer Umfelderkennungsfunktion ausgebildet ist, wobei die Umfelderkennungseinrichtung derart ausgebildet ist, dass von der Bodenoberflächenerfassungseinrichtung erfasste Informationen von der Umfelderkennungseinrichtung mit berücksichtigt werden. Die Funktion der Umfelderkennungseinrichtung besteht somit darin, das Umfeld der Bodenverdichtungsmaschine zu erfassen und/oder zu überwachen, um beispielsweise einen Bediener der Bodenverdichtungsmaschine auf Hindernisse und/oder Kollisionsgefahren hinzuweisen und/oder einen sicheren autonomen oder zumindest semi-autonomen Fahrbetrieb zu ermöglichen. Die Sensoreinrichtung der Umfelderkennungseinrichtung kann dazu beispielsweise mehrere Sensoren, wie beispielsweise Kameras und/oder Abstandssensoren und/oder einen oder mehrere Lidarsensoren etc., aufweisen. Es ist nun vorteilhaft, wenn die von der Bodenoberflächenerfassungseinrichtung gewonnenen Daten zur Beschaffenheit des Bodenuntergrundes wenigstens teilweise gleichzeitig auch von der Umfelderkennungseinrichtung genutzt werden, beispielsweise insbesondere zur Erfassung und Identifikation von Bodenhindernissen. Mithilfe der Umfelderkennungseinrichtung ist es ferner möglich, eine Kantenerkennung durchzuführen. Im Vergleich zur Erfassung des Ist-Randverlaufes durch die Bodenoberflächenerfassungseinrichtung, die insbesondere eine Erfassung im Nahbereich, d.h. insbesondere beispielsweise im Bereich von kleiner 5m, ganz besonders kleiner 3m, insbesondere kleiner 1m, betrifft, kann die Umfelderkennungseinrichtung dazu genutzt werden, eine Kantenerkennung im Fernbereich, d.h. also in einem Abstandsbereich zu Bodenverdichtungsmaschine, der über dem Erfassungsbereich der Bodenoberflächenerfassungseinrichtung liegt, durchzuführen. Auf diese Weise können beispielsweise sich nähernde Kurven, Hindernisse etc. frühzeitig erkannt und davon abhängig beispielsweise die Geschwindigkeit der Bodenverdichtungsmaschine angepasst werden.

Die Bodenverdichtungsmaschine umfasst vorzugsweise einen Fahrrichtungssensor und/oder eine Fahrrichtungssteuerinformation, die die momentan intendierte Fahrrichtung angibt (bestimmt beispielsweise aus einer aktuell erfassten Fahrhebelauslenkung) und die Bodenoberflächenerfassungseinrichtung einen Vorwärtssensor und einen Rückwärtssensor. Der Erfassungsbereich des Vorwärtssensors erstreckt sich in Vorwärtsrichtung der Bodenverdichtungsmaschine wenigstens teilweise auf einen vor der Bodenverdichtungsmaschine befindlichen Bereich der Bodenoberfläche und der Rückwärtssensor erstreckt sich in Rückwärtsrichtung der Bodenverdichtungsmaschine wenigstens teilweise auf einen in Rückwärtsrichtung vor der Bodenverdichtungsmaschine befindlichen Bereich der Bodenoberfläche. Es kann nun vorgesehen sein, dass die Steuereinheit in der Weise ausgebildet ist, dass sie in Abhängigkeit von einer, insbesondere von dem Fahrrichtungssensor ermittelten, aktuellen Fahrrichtung der Bodenverdichtungsmaschine die von dem Vorwärtssensor oder dem Rückwärtssensor erfasste Bodenoberfläche zur Ermittlung des Ist-Randverlaufes heranzieht. Ergänzend oder alternativ ist es möglich, dass die Steuereinheit in Abhängigkeit von der aktuell erfassten Fahrrichtung den aktuell in Fahrrichtung der Bodenverdichtungsmaschine vorn liegenden Sensor der beiden Sensoren Vorwärtssensor oder Rückwärtssensor aktiviert und den aktuell in Fahrrichtung der Bodenverdichtungsmaschine nicht vorn liegenden Sensor der beiden Sensoren Vorwärtssensor oder Rückwärtssensor deaktiviert.

Es kann bevorzugt sein, wenn die Bodenverdichtungsmaschine eine Anzeigeeinrichtung umfasst, die von der Steuereinheit zur Anzeige von wenigstens einer der nachfolgend näher beschriebenen Informationen genutzt und insbesondere entsprechend gesteuert wird. Dabei kann es sich beispielsweise um ein Anzeigen eines, insbesondere aktuell erfassten, Bildes der von der Bodenoberflächenerfassungseinrichtung erfassten Bodenoberfläche handeln, beispielsweise in Form eines Videofeeds. Ergänzend oder alternativ können der ermittelte Ist-Randverlauf und/oder der bestimmte Soll-Randverlauf und/oder eine aktuelle Fahrspur der Bodenverdichtungsmaschine bzw. eine Projektion derselben in Richtung der aktuellen Fahrrichtung der Bodenverdichtungsmaschine nach vorn und/oder eine vorgeschlagene Fahrkurve angezeigt werden, insbesondere in Form einer Überlagerung einer oder mehrerer dieser Spurverläufe in ein aktuell erfasstes und angezeigtes Bild der von der Bodenoberflächenerfassungseinrichtung erfassten Bodenoberfläche. Weiter ergänzend oder alternativ ist es möglich, dass die Steuereinheit die Anzeigeeinrichtung derart steuert, dass sie eine aktuelle Lenkempfehlung und/oder eine aktuelle Lenkbewegung und/oder einen seitlichen Versatzes und/oder einen aktuellen Betriebsmodus, insbesondere der Kantenverfolgungsmodus und/oder der Annährungsmodus, und/oder eine aktuelle Fahrrichtung anzeigt. Es ist auch möglich, dass mithilfe der Anzeigeeinrichtung das Anzeigen eines, insbesondere mithilfe der Umfelderkennungseinrichtung erfassten, Umfeldes der Bodenverdichtungsmaschine, insbesondere beispielsweise in einer Vogelperspektive (*birdview*), erfolgt. In dieses können auch ergänzend erkannte und/oder detektierte Umfeldobjekte eingeblendet werden, wie beispielsweise Personen, Hindernisse etc. Weiter ergänzend oder alternativ ist es möglich, dass ein Anzeigen einer Arbeitsbreite und/oder eines Randbereiches einer Arbeitsbreite und/oder einer Arbeitsspur eines Zusatzaggregates, erneut bevorzugt als Einblendung, insbesondere Überblendung, in ein aktuell erfasstes Bild der von der Bodenoberflächenerfassungseinrichtung erfassten Bodenoberfläche erfolgt. Es ist darüber hinaus weiter ergänzend oder alternativ ebenfalls möglich, dass mithilfe der Anzeigeeinrichtung ein aktueller Betriebszustand eines oder mehrerer Zusatzaggregate, einer Anzahl, insbesondere lokaler und auf das aktuell erfasste Bild der von der Bodenoberflächenerfassungseinrichtung erfassten Bodenoberfläche bezogener, erfolgter Überfahrten und/oder einer Angabe zum, insbesondere lokalen, Fortschritt eines Verdichtungsvorgangs, wie beispielsweise bei FDVK-Anwendungen (FDVK = flächendeckende dynamische Verdichtungskontrolle) bekannt, oder ähnliches erfolgt.

Es ist möglich, mithilfe der vorstehend beschriebenen erfindungsgemäßen Bodenverdichtungsmaschine ein System, umfassend eine erfindungsgemäße Bodenverdichtungsmaschine wie vorstehend beschrieben und ein Mobilteil, zu bilden. Dies kann als ein eigenständiger Aspekt der Erfindung angesehen werden. Das Mobilteil und die Bodenverdichtungsmaschinen können über eine kabelgebundene und/oder kabellose Kommunikationsverbindung direkt oder indirekt in Datenübertragungsverbindung miteinander stehen. Sie können miteinander gemeinsam bewegt werden oder zumindest örtlich in unmittelbarer Nähe zueinander betrieben werden oder auch zueinander entfernt, beispielsweise die Bodenverdichtungsmaschine am Einsatzort zur Bodenbearbeitung und das Mobilteil an einer entfernten und örtlich zur Bodenverdichtungsmaschine abgesetzten, insbesondere auch immobilen, Bedienstelle.

Es kann erfindungsgemäß nun vorgesehen sein, dass das Mobilteil die Anzeigeeinrichtung, wie vorstehend beschrieben, umfasst und zum Empfang von Daten, insbesondere Anzeigedaten, von der Bodenverdichtungsmaschine oder einer externen Sendeeinrichtung ausgebildet ist. In diesem Fall umfasst die Bodenverdichtungsmaschine somit zur Herstellung einer Datenübertragungsverbindung zumindest eine Sendeeinrichtung und das Mobilteil eine Empfangseinrichtung zur Übertragung von an der und von der Bodenverdichtungsmaschine erfassten Daten, beispielsweise Bilddaten und/oder Bewegungsdaten und/oder Positionsdaten. Die Datenübertragungsverbindung kann auch bidirektional ausgebildet sein, wobei sowohl die Bodenverdichtungsmaschine als auch das Mobilteil in diesem Fall jeweils eine Sende- und Empfangseinrichtung umfassen, die zum Austausch von Daten miteinander ausgebildet sind. Es versteht sich, dass die Datenübertragungsverbindung ein oder mehrere zwischengeschaltete Sende- und Empfangseinrichtungen umfassen kann. Bei dem Mobilteil an sich kann es sich beispielsweise um eine VR-Brille und/oder ein Smartdevice, wie beispielsweise ein Smartphone und/oder einen Tabletcomputer, handeln.

Ergänzend oder alternativ kann es vorgesehen sein, dass das Mobilteil eine Einrichtung zur Eingabe wenigstens eines Steuerbefehls umfasst. Ein solcher Steuerbefehl kann beispielsweise ein Lenk-, Fahr-, Fahrtrichtungs- und/oder Zusatzaggregatsteuerbefehl oder ähnliches zur Steuerung der Arbeits- und Fahrbetriebes der Bodenverdichtungsmaschine sein. In diesem Fall umfasst das Mobilteil somit wenigstens eine Sendeeinrichtung zur direkten oder indirekten Übertragung des wenigstens einen Steuerbefehls an die Bodenverdichtungsmaschine.

Die Erfindung wird nachstehend anhand der in den Figuren gezeigten Ausführungsbeispiele näher erläutert. Es zeigen schematisch:
- Fig. 1: eine Seitenansicht auf eine Bodenverdichtungsmaschine mit einem optionalen Mobilteil;
- Fig. 2: eine Draufsicht auf eine Arbeitssituation einer Bodenverdichtungsmaschine;
- Fig. 3: eine Anzeige einer erfassten Ist-Bodenkante;
- Fig. 4A: einen Profilverlauf eines Querschnitts durch eine Ist-Bodenkante;
- Fig. 4B: einen alternativen Profilverlauf eines Querschnitts durch eine Ist-Bodenkante;
- Figuren 5A bis 5E: einen Übergang von einem Annäherungsmodus in einen Kantenverfolgungsmodus in einer Draufsicht;
- Figuren 6A bis 6C: Anzeigen erfasster Ist-Bodenkanten bei einem Übergang von einem Annäherungsmodus in einen Kantenverfolgungsmodus;
- Fig. 7: ein Regelungsdiagramm zur Gewichtung von Steuervorgaben in einem Annäherungsmodus und in einem Kantenverfolgungsmodus;
- Figuren 8A bis 8D: verschiedene Möglichkeiten zur Ermittlung eines Soll-Randverlaufes ausgehend von einem Ist-Randverlauf; und
- Fig. 9: ein Ablaufdiagramm eines Verfahrens.

Gleiche beziehungsweise gleich wirkende Bauteile sind in den Figuren mit den gleichen Bezugszeichen bezeichnet. Sich wiederholende Bauteile sind nicht notwendigerweise in jeder Figur gesondert bezeichnet.

Figur 1 zeigt eine Bodenverdichtungsmaschine 1 in einer Seitenansicht. Bei der Bodenverdichtungsmaschine 1 handelt es sich im vorliegenden Fall um eine sogenannte eine Tandemwalze, konkret eine Asphaltwalze. Die Bodenverdichtungsmaschine 1 weist einen Maschinenrahmen 2 auf, der die wesentlichen Tragstruktur der Bodenverdichtungsmaschine 1 bildet. Am Maschinenrahmen 2 können als Fahreinrichtungen eine oder mehrere Walzbandagen 3 angeordnet sein, beispielsweise in Form von zwei in eine Vorwärtsrichtung A gesehen hintereinander angeordneten Walzbandagen 3, wie es typischerweise bei Bodenverdichtungsmaschinen 1 vom Typ Tandemwalze bzw. Asphaltwalze der Fall sein kann. Ergänzend zu wenigstens einer Walzbandage 3 kann es auch vorgesehen sein, dass die Bodenverdichtungsmaschine 1 ein oder mehrere Räder umfasst, wie es beispielsweise bei sogenannten Kombiwalzen oder Walzenzügen möglich ist. Die Bodenverdichtungsmaschine 1 kann auch als Gummiradwalze ausgebildet sein, wobei die in der Fig. 1 gezeigten Walzbandagen 3 dann durch zwei, jeweils mehrere einzelne Räder umfassende, Gummiradsätze ersetzt werden.

Die wenigstens eine Walzbandage 3 und/oder weiteren Fahreinrichtungen können lenkbar an dem Maschinenrahmen 2 angeordnet sein, beispielsweise über Drehschemel 13, wie im Ausführungsbeispiel gemäß Fig. 1 exemplarisch für die in Vorwärtsrichtung A hintere Walzbandage 3 angegeben. Ergänzend oder alternativ kann es vorgesehen sein, dass der Maschinenrahmen 2 als knickgelenkter Maschinenrahmen 2 ausgebildet ist und/oder die vorhandenen Fahreinrichtungen achsgelenkt sind.

Zur Bereitstellung der für den Fahr- und Arbeitsbetrieb erforderlichen Antriebsleistung kann die Bodenverdichtungsmaschine 1 einen oder mehrere Antriebsmotoren 4 umfassen, die die für den Fahr- und Arbeitsbetrieb erforderliche Antriebsenergie zur Verfügung stellen. Bei diesen kann es sich beispielsweise um einen oder mehrere Verbrennungsmotoren und/oder Elektromotoren handeln. Bei der Bodenverdichtungsmaschine 1 kann es sich somit insbesondere um eine selbstfahrende Bodenverdichtungsmaschine 1 handeln.

Der oder die Antriebsmotoren 4 können neben dem Fahrantrieb der Bodenverdichtungsmaschine 1 ein oder mehrere Zusatzaggregate 5 antreiben, wie beispielsweise eine Schwingungserregungseinrichtung 6 (in der Fig. 1 nur exemplarisch für die in Vorwärtsrichtung A gesehen hintere Bandage angegeben), mit der eine Walzbandage 3 zur Erzeugung eines dynamischen Verdichtungseffektes mit Schwingungen beaufschlagbar ist, und/oder einen Schüttgutstreuer 7, mit dem von der Bodenverdichtungsmaschine 1 Schüttgut, insbesondere Splitt, in einer definierten Breite und Menge pro Flächeneinheit ausgebracht werden kann, und/oder eine Kantenbearbeitungseinrichtung 8, mit der die Bodenkante 9 einer auf einem Bodenuntergrund 11 ausgebrachten und von der Bodenverdichtungsmaschine 1 überfahrenen oder zu überfahrenden Materialmatte 10 geformt, insbesondere geschnitten und/oder angedrückt, werden kann.

Teil der Bodenverdichtungsmaschine 1 kann ferner ein Fahrstand 12 mit einem Bedienarbeitsplatz für einen Bediener der Bodenverdichtungsmaschine 1 sein, wobei dieser insbesondere im Fall einer vollständig autonom betreibbaren und/oder fernsteuerbaren Bodenverdichtungsmaschine 1 nicht vorhanden sein muss.

Die Bodenverdichtungsmaschine 1 kann ferner eine Steuereinheit 14 umfassen. Die Steuereinheit 14 kann über Signalübertragungsverbindungen 15 mit verschiedenen Komponenten in uni- oder bidirektionaler Signalübertragungsverbindung stehen. Diese Komponenten können beispielsweise eine Bodenoberflächenerfassungseinrichtung 15 und/oder eine von der Bodenverdichtungsmaschine 1 umfasste Anzeigeeinrichtung 16 und/oder eine Positionsbestimmungseinrichtung 17, eine Sende- und/oder Empfangseinrichtung 18, eine in der Fig. 1 nicht näher angegebene Maschinensteuerung, mit der der Fahrantrieb und/oder Lenkantrieb der Bodenverdichtungsmaschine 1 steuerbar ist, sein. Die Maschinensteuerung kann auch von der Steuereinheit 14 mit umfasst sein.

Bei der Bodenoberflächenerfassungseinrichtung 15 kann es sich insbesondere um eine Einrichtung handeln, die zum Erfassen der Bodenoberfläche ausgebildet ist, insbesondere ausgehend von der Bodenverdichtungsmaschine 1 selbst. Dies kann die Aufnahme eines Bildes bzw. einer Sequenz von Bildern bzw. eines Videofeeds und damit eine rein visuelle Erfassung der Bodenoberfläche sein und/oder die Erfassung ergänzender und/oder alternativer Zustandsparameter der Bodenoberfläche umfassen, wie beispielsweise die Temperatur, die Rauigkeit, der Abstand der Bodenoberfläche und/oder der räumliche Verlauf der Bodenoberfläche etc. Entsprechend kann die Bodenoberflächenerfassungseinrichtung 15 beispielsweise eine oder mehrere 3D- oder 2D-Bild- oder Videokameras, einen oder mehrere Ultraschallsensoren, einen oder mehrere Lidar-Sensoren, einen oder mehrere Radar-Sensoren, eine oder mehrere Wärmebildkameras oder vergleichbares umfassen. Die Bodenverdichtungsmaschine 1 kann eine oder mehrere Bodenoberflächenerfassungseinrichtungen 15 aufweisen und/oder die Bodenoberflächenerfassungseinrichtung 15 kann mehrere Sensoren umfassen. So ist es insbesondere möglich, dass die Bodenverdichtungsmaschine 1 eine Bodenoberflächenerfassungseinrichtung 15 aufweist, deren Erfassungsbereich 20 sich in die Vorwärtsrichtung A gesehen vor die Bodenverdichtungsmaschine 1 erstreckt. Ausgehend von der Bodenoberflächenerfassungseinrichtung 15 kann der Erfassungsbereich 20 einen Erfassungswinkel 25A in der Vertikalebene und einen Erfassungswinkel 25B in der Horizontalebene (Fig. 5A) aufweisen. Ergänzend oder alternativ kann es auch vorgesehen sein, dass die Bodenverdichtungsmaschine 1 eine zweite Bodenoberflächenerfassungseinrichtung 15' aufweist, die entgegen der Vorwärtsrichtung A in eine Rückwärtsrichtung B ausgerichtet ist (exemplarisch in der Fig. 5A gezeigt) bzw. deren Erfassungsbereich sich in die Rückwärtsrichtung B gesehen vor die Bodenverdichtungsmaschine 1 erstreckt. Die jeweilige Bodenoberflächenerfassungseinrichtung 15 kann ortsfest an der Bodenverdichtungsmaschine 1, insbesondere relativ zum Maschinenrahmen und/oder relativ zu einer Lagereinrichtung einer Walzbandage und/oder relativ zu deren Rotationsachse 61 (exemplarisch gezeigt in den Figuren 1 und 2), angeordnet sein und/oder über eine optionale Verstelleinrichtung 21 verstellbar relativ zu einer oder mehreren der genannten Bezugsstrukturen sein.

Bei der Anzeigeeinrichtung 16 kann es sich um einen Anzeigebildschirm bzw. ein Anzeigedisplay handeln. Dies kann innerhalb des Fahrstandes 12 angeordnet sein. Ergänzend oder alternativ kann auch ein Mobilteil 19 vorgesehen sein, dass mit der Bodenverdichtungsmaschine 1 zusammen ein gemeinsames System 22 bildet. Das Mobilteil 19 kann eine Sende- und/oder Empfangseinrichtung 22 aufweisen. Diese kann mit der Sende- und/oder Empfangseinrichtung 18 der Bodenverdichtungsmaschine 1 Daten uni- und/oder bidirektional austauschen. Bei dem Mobilteil kann es sich um ein Smartdevice, wie beispielsweise ein Smartphone, einen Tabletcomputer oder auch um eine VR-Brille, handeln. Es kann vorgesehen sein, dass das Mobilteil 19 nicht nur zur Anzeige genutzt wird, sondern dass über das Mobilteil auch von einem Bediener vorgegebene Lenk- und/oder Fahrbefehle an die Bodenverdichtungsmaschine 1 übermittelt werden.

Die Positionsbestimmungseinrichtung 17 kann dazu genutzt werden, die aktuelle Position der Bodenverdichtungsmaschine 1 im Gelände zu bestimmen. Dies kann unter Rückgriff auf ein lokales Bezugssystem erfolgen und/oder mithilfe eines GNSS-Empfängers. Die Positionsdaten können an die Steuereinheit 14 übermittelt und beispielsweise mit Daten zur von der Bodenoberflächenermittlungseinrichtung 15 erfassten Bodenparametern verknüpft und/oder korreliert werden.

Die Sende- und/oder Empfangseinrichtung 18 kann zur Übermittlung und/oder zum Empfang von Daten zu und/oder von dem Mobilteil 19 (beispielsweise einem Remote-Bedienarbeitsplatz, einer Fernsteuerung, einem Smartdevice und/oder einer VR-Brille) ausgebildet sein. Eine Signalübertragungsverbindung 24 zwischen den beiden Sende- und/oder Empfangseinrichtungen 18 und 23 kann kabellos oder kabelgebunden ausgebildet sein.

In den nachstehenden weiteren Erläuterungen wird beispielhaft davon ausgegangen, dass eine Materialmatte 10 auf den Bodenuntergrund 11 ausgebracht worden ist, beispielsweise durch einen Straßenfertiger, und von der Bodenverdichtungsmaschine 1 überfahren wird. Die Materialmatte 10 weist eine Dicke 26 sowie eine Materialmattenoberfläche 27 auf. Der an die Materialmattenoberfläche 27 in Horizontalrichtung sowie quer zur Längserstreckungsrichtung der Materialmattenoberfläche 27 angrenzende Bereich der Bodenoberfläche wird nachstehend als Nebenoberfläche 28 bezeichnet. Die Materialmattenoberfläche 27 und die Nebenoberfläche 28 grenzen über eine Bodenkante 29 aneinander.

Fig. 1 verdeutlicht insbesondere auch eine mögliche Arbeitsweise der Kantenbearbeitungseinrichtung 8. Diese kann ein Schneid- und/oder Andrückrad 30 umfassen, dass beispielsweise mithilfe eines geeigneten Stellantriebs aus einer in Vertikalrichtung oberhalb des unteren Scheitelpunktes der jeweiligen Walzbandage 3 angehobenen Passivposition in eine unterhalb des unteren Scheitelpunktes der jeweiligen Walzbandage 3 abgesenkten Arbeitsposition verstellbar ist. Damit kann das Schneid- und/oder Andrückrad 30 somit wenigstens teilweise in die Dicke 26 der Materialmatte abgesenkt werden. Die Kantenbearbeitungseinrichtung 8 kann ferner einen Schnittgutabweiser 31 umfassen. Derartige Kantenbearbeitungseinrichtungen 8 können in an sich bekannter Weise dazu genutzt werden, die Bodenkante 29 der Materialmatte 10 zu formen und/oder zu schneiden.

Fig. 2 veranschaulicht beispielhaft eine Arbeitssituation, beispielsweise der Bodenverdichtungsmaschine 1 aus der Fig. 1. Die Materialmatte 10 wurde in diesem Beispiel von einem vorausfahrenden Straßenfertiger 32 ausgebracht. Die Materialmatte 10 weist eine Längserstreckungsrichtung 33 auf, die vorliegend im Wesentlichen der Arbeitsrichtung der Straßenfertigers 32 entspricht. Die Materialmatte 10 umfasst in der Horizontalebene senkrecht zur Längserstreckungsrichtung 33 zu beiden Seiten jeweils eine Ist-Bodenkante 29A auf. Die Ist-Bodenkante 29A kann, beispielsweise in Längserstreckungsrichtung, vor der Bearbeitung durch die Bodenverdichtungsmaschine 1 Unregelmäßigkeiten aufweisen, wie beispielsweise zur Seite vor- und/oder rückspringende Wellen 35 oder ähnliches. Der Verlauf der Ist-Bodenkante 29A in Längserstreckungsrichtung 33 in der Draufsicht gemäß der Fig. 2 wird auch als Ist-Randverlauf 34A bezeichnet. Derartige Unregelmäßigkeiten können unerwünscht sein, denn üblicherweise wird beispielsweise ein vergleichsweise gleichmäßig verlaufender Randverlauf mit einer gleichmäßig geformten Seitenwand 38 angestrebt. Ergänzend oder alternativ sollte beispielsweise auch das Ausbringen von Schüttgut eher an einem gegenüber dem unbearbeiteten Ist-Randverlauf vergleichmäßigtem Randverlauf und/oder an einer bereits ausgelegte Spur möglichst bündig anschließend erfolgen. Erfolgt beispielsweise die Bearbeitung der Bodenkanten 29 mithilfe der Kantenbearbeitungseinrichtung 8, können seitlich vorstehende Bereiche der Materialmatte 10 abgeschnitten und/oder in Form angedrückt werden.

Beispielsweise kann es hierzu nun vorgesehen sein, dass die Bodenverdichtungsmaschine 1, insbesondere in Längserstreckungsrichtung 33 der Materialmatte 10, auf der Materialmatte 10 entlangfährt und dabei mit ihrer Kantenbearbeitungseinrichtung 8 die Bodenkante 29 bearbeitet. Die Bodenoberflächenerfassungseinrichtung 15 kann dazu mit ihrem Erfassungsbereich 20 in Arbeitsrichtung C nach vorn bzw. die Bodenverdichtungsmaschine 1 derart ausgerichtet sein, dass der Erfassungsbereich 20 Anteile der Materialmattenoberfläche 27 und Anteile der daran angrenzenden Oberfläche der Nebenoberfläche 28 und entsprechend der in diesem Bereich die Anteile 27 und 28 zueinander abgrenzenden Ist-Bodenkante 29A bzw. des jeweiligen Ist-Randverlaufes 34A überdeckt. In der Fig. 3 ist dazu ein Ausschnitt der von der Bodenoberflächenerfassungseinrichtung 15 in Fig. 2 aufgenommenen Bodenoberfläche wiedergegeben, wie sie beispielsweise in einer Anzeige angezeigt werden könnte.

Fig. 4A zeigt dagegen ein Querschnittsprofil in Vertikalrichtung und quer zur Vorwärtsrichtung A entlang der Schnittlinie I in Fig. 2. Fig. 4A verdeutlicht, dass die Materialmattenoberfläche 27 in Vertikalrichtung bzw. in Richtung der Höhe h höher liegen kann als die Bodenoberfläche der daran angrenzenden Nebenoberfläche 28. Fig. 4A veranschaulicht weiter, dass die Bodenkante 29, in Fig. 4A am Beispiel der Ist-Bodenkante 29A erläutert, entsprechend eine Oberkante 36, eine Unterkante 37 sowie eine Seitenwand 38 aufweisen kann. Im Bereich der Bodenkante 29 kann sich somit beispielsweise auch das Höhenprofil der Gesamtbodenoberfläche signifikant ändern, so dass eine Detektion der Bodenkante 29 bzw. der Verlauf derselben auch mithilfe von Abstandsinformationen möglich ist. Ergänzend oder alternativ sei insbesondere anhand der Fig. 4A ferner festgehalten, dass sich die Materialmatte 10 bzw. die Materialmattenoberfläche 27 in ihrer Farbe und/oder Temperatur und/oder weiteren Zustandsparametern, wie beispielsweise eine Oberflächenrauigkeit, von der Bodenoberfläche der daran angrenzenden Nebenoberfläche 28 unterscheiden kann, was ebenfalls ergänzend oder alternativ und abhängig von der konkreten Ausbildung der Bodenoberflächenerfassungseinrichtung 15 zur Ermittlung der Ist-Randverlaufes 34A herangezogen werden kann.

Fig. 4A verdeutlicht auch, wie gegenüber der Ist-Bodenkante 29A vor einer Bearbeitung durch die Bodenverdichtungsmaschine eine Soll-Bodenkante 29B nach einer Bearbeitung durch die Bodenverdichtungsmaschine 1, in diesem Fall somit durch die Kantenbearbeitungseinrichtung 8, geformt sein kann. Ein Vergleich der unbearbeiteten Ist-Bodenkante 29A mit der bearbeiteten Soll-Bodenkante 29B zeigt, dass die Bearbeitung nicht nur ein Formen der Bodenkante 29 umfassen kann, sondern auch ein Abtrennen einzelner, insbesondere seitlich zur Längserstreckungsrichtung 33 vorstehender, Anteile der Materialmatte 10. Dies ist in der Fig. 2 beispielsweise mit der abgetrennte Scholle 39 veranschaulicht.

Fig. 4B verdeutlicht, dass die Materialmattenoberfläche 27 in Vertikalrichtung bzw. in Richtung der Höhe h auch alternativ tiefer liegen kann als die Bodenoberfläche der daran angrenzenden Nebenoberfläche 28. Dies kann beispielsweise dann der Fall sein, wenn die Asphaltmatte in eine Begrenzungsstruktur, wie beispielsweise einen Randstein, eingefasst bzw. an diese wenigstens einseitig anstoßend ausgelegt ist.

Es kann nun vorgesehen sein, dass die Steuereinheit 14 auf der Grundlage der von der Bodenoberflächenerfassungseinrichtung 15 erfassten Daten zum Zustand und/oder Aussehen der Bodenoberfläche nicht nur den Verlauf der Ist-Bodenkante 29A ermittelt, beispielsweise mithilfe eines geeigneten Bildverarbeitungsprogramms, sondern darauf aufbauend einen Soll-Randverlauf 34B bestimmt. Der Soll-Randverlauf 34B bezeichnet somit einen gegenüber dem aktuellen und noch nicht von der Bodenverdichtungsmaschine bearbeiteten Ist-Randverlauf 34A optimierten, insbesondere geglätteten, Randverlauf. Anhand welcher Kriterien dies von der Steuereinheit 14 erfolgen kann, wird nachstehend noch näher erläutert. Es ist allerdings grundsätzlich vorteilhaft, wenn der Verlauf des Soll-Randverlaufes 34B auf jeden Fall derart von der Steuereinheit 14 angelegt wird, dass er vollständig bzw. stets in der Fläche der von der Bodenoberflächenerfassungseinrichtung 15 erfassten Materialmatte 10 bzw. bis maximal zu deren Rand verläuft.

Es kann, wie in der Fig. 3 veranschaulicht, vorgesehen sein, dass die Steuereinheit 14 die Anzeigeeinrichtung 16 derart steuert, dass der ermittelte Soll-Randverlauf 34B in ein aktuell von der Bodenoberflächenerfassungseinrichtung 15 aufgenommenes und über die Anzeigeeinrichtung 16 angezeigtes Bild (beispielsweise in Form eines Videofeeds) eingeblendet wird bzw. mit diesem überlagert wird. Dies kann beispielsweise einem Bediener der Bodenverdichtungsmaschine 1 angezeigt werden. Es kann zudem vorgesehen sein, dass die in Arbeitsrichtung A nach vorn projizierte aktuelle Fahrspur und/oder die Spur eines Zusatzaggregates, beispielsweise die Schneidspur 39 einer Kantenbearbeitungseinrichtung 8, eingeblendet wird. Die in Fig. 3 beispielhaft gezeigte Arbeitssituation veranschaulicht in diesem Zusammenhang, dass die Schneidspur 39 noch zu weit in Richtung der Mitte der Materialmatte 16 liegt und die Bodenverdichtungsmaschine entsprechend noch etwas zur rechten Seite gelenkt werden sollte. Dies kann von einem Bediener der Bodenverdichtungsmaschine 1 manuell vorgenommen werden oder beispielsweise in einem autonomen oder semi-autonomen Fahrbetrieb der Bodenverdichtungsmaschine 1 von der Steuereinheit 14 gesteuert werden. Verläuft die Schneidspur 39 dagegen deckungsgleich mit dem Soll-Randverlauf 34B, kann die Kantenbearbeitungseinrichtung aktiviert werden.

Dieser Vorgang, wie sich die Bodenverdichtungsmaschine 1 beispielsweise zum Soll-Randverlauf 34B positionieren kann, wird anhand der Figuren 5A bis 5E näher exemplarisch erläutert. Dabei kann dieser Vorgang in eine Annäherungsphase, in der die Bodenverdichtungsmaschine 1 zumindest überwiegend in einem Annäherungsmodus betrieben wird, und in eine Katenverfolgungsphase, in der die Bodenverdichtungsmaschine 1 zumindest überwiegend in einem Kantenverfolgungsmodus betrieben wird, unterteilt werden. In der Fig. 5A ist zunächst in einer Draufsicht gezeigt, wie die Bodenverdichtungsmaschine 1 auf der Materialmatte 10 bzw. auf der Materialmattenoberfläche 27 mit einem vergleichsweise großen seitlichen Versatz zur Bodenkante 29 aufsteht. Der Erfassungsbereich 20 der Bodenoberflächenerfassungseinrichtung 15 erfasst von der Bodenoberfläche neben einem Anteil der Materialmattenoberfläche 27 einen Anteil der Oberfläche der daran angrenzenden Nebenoberfläche 28 sowie die zwischen diesen Anteilen verlaufende Bodenkante 29. Hierauf basierend ermittelt die Steuereinheit 14 zunächst den Ist-Randverlauf 34A innerhalb des Erfassungsbereiches 20.

Auf der Grundlage dieser Daten ermittelt die Steuereinheit 14, wie beispielsweise in der Fig. 5B näher veranschaulicht, einen Soll-Randverlauf 34B, insbesondere wenigstens anhand des im Erfassungsbereich verlaufenden und vorhergehend ermittelten Ist-Randverlaufes 34A. Anhand welcher Kriterien dies erfolgen kann, wird beispielhaft in den Figuren 8A bis 8D noch näher erläutert werden. Fig. 5B veranschaulicht ferner, dass er vorgesehen sein kann, den Verlauf der Schneidspur 39 und/oder Fahrspurkanten 40 einer Fahrspur einer Walzbandage 3 der Bodenverdichtungsmaschine mit zu berücksichtigen. Dies kann durch beispielsweise die Relativlage der Bodenoberflächenerfassungseinrichtung 15 relativ zu einer oder beiden der Stirnseiten einer der Walzbandagen 3 und/oder relativ zu dem jeweiligen Zusatzaggregat, beispielsweise der Kantenbearbeitungseinrichtung 8, ermittelt bzw. vorgegeben und von der Steuereinheit 14 mit berücksichtigt werden.

Ausgehend von den in den Figuren 5A und 5B ermittelten und bestimmten Parametern und Vorgaben ermittelt die Steuereinheit 14 eine Annährungsfahrspur 41, die letztendlich eine Fahrspur darstellt, bei deren Verfolgung aus der aktuellen Position der Bodenverdichtungsmaschine 1 heraus eine erwünschte Ausrichtung der Bodenverdichtungsmaschine 1 im Verhältnis zum Soll-Randverlauf 34B bzw. zur Soll-Belagskante 29B erfolgen würde. Diese kann beispielsweise in eine entsprechende Anzeige des von der Bodenoberflächenerfassungseinrichtung 15 aktuell aufgenommenen Bildes eingeblendet werden, wie beispielsweise in der Fig. 6A näher veranschaulicht. Die Vorwärtsrichtung A bezeichnet in diesem Fall die aktuelle Geradeausfahrrichtung A der in Richtung der aktuellen Fahrrichtung vorderen Walzbandage der Bodenverdichtungsmaschine 1. Es kann sich hierbei auch alternativ um eine voraussichtliche Fahrrichtung handeln.

Ausgehend von der Fig. 5C kann es nun vorgesehen sein, dass die Bodenverdichtungsmaschine 1, entweder manuell gesteuert von einem Bediener der Bodenverdichtungsmaschine 1 oder selbsttätig von der Steuereinheit 14 der Bodenverdichtungsmaschine 1, den Fahrbetrieb entlang der ermittelten Annäherungsfahrspur 41 aufnimmt, wie beispielsweise in den Figuren 5D und 6B gezeigt. Die Bodenverdichtungsmaschine 1 wird in diesem Fall somit in dem Annäherungsmodus betrieben und bewegt sich nicht entlang bzw. parallel zu dem Soll-Randverlauf, sondern in einer horizontalen Projektionsebene in einem Winkel auf diese zu. Es kann dabei vorgesehen sein, dass die Relativlage der Bodenoberflächenerfassungseinrichtung 15 dabei relativ zur insbesondere in Fahrrichtung aktuell vorn positionierten Walzbandage 3 konstant gehalten wird bzw. sich nicht ändert. Alternativ ist es auch möglich, dass sich die Bodenoberflächenerfassungseinrichtung 15 relativ hierzu verstellt und beispielsweise im Wesentlichen auf den Verlauf der erfassten Ist-Bodenkante 34A ausgerichtet bleibt, wie in der Fig. 5D beispielhaft mit dem Erfassungsbereich 20' angegeben.

Lenkt die Bodenverdichtungsmaschine 1 von der Fig. 5C zur Fig. 5D in Richtung zum Soll-Randverlauf 34B hin, ist es nach einer bestimmten Passage der Annäherungsfahrspur 41 vorgesehen, dass bei weiterer Annäherung der Bodenverdichtungsmaschine 1 an den Soll-Randverlauf 34B über eine hierzu erfolgende Gegenlenkbewegung eine zum Soll-Randverlauf 34B parallele und/oder deckungsgleiche Ausrichtung eingenommen wird, wie beispielsweise in der Fig. 5E und in der Fig. 6C gezeigt. In diesem Beispielfall ist ein Schneiden der Materialmatte 10 entlang des Soll-Randverlaufes 34B gewünscht. Fig. 6C verdeutlicht hierzu, dass die Schneidspur 39 nun auf dem Soll-Randverlauf 34B verläuft, so dass die Kantenschneideinrichtung nun zu Schneidzwecken abgesenkt werden kann. Die Bodenverdichtungsmaschine 1 wird nunmehr im Kantenverfolgungsmodus betrieben.

Gemäß Fig. 2 kann auch eine weitere Bodenverdichtungsmaschine 1' mit einer ergänzenden oder alternativen Bodenoberflächenerfassungseinrichtung 15' umfasst sein, die Daten zum Ist-Randverlauf 34A und/oder zum Soll-Randverlauf 34B, insbesondere verknüpft mit Positionsdaten, an die Bodenverdichtungsmaschine 1 übermittelt, beispielsweise mittels einer Kommunikation über Sende- und/oder Empfangseinrichtungen 18/18'. Es ist also auch möglich, beispielsweise den Ist-Randverlauf an einer Bodenverdichtungsmaschine 1' zu ermitteln und die dort gewonnen Daten zum und/oder beim Betrieb einer anderen Bodenverdichtungsmaschine 1 zu nutzen.

Weiter ergänzend oder alternativ kann die Bodenoberflächenerfassungseinrichtung 15 der Bodenverdichtungsmaschine einen mit seinem Erfassungsbereich in Vorwärtsrichtung nach vorn angeordneten Vorwärtssensor 15A und einen mit seinem Erfassungsbereich in Rückwärtsrichtung nach vorn angeordneten Rückwärtssensor 15B umfassen (beispielhaft in der Fig. 5A gezeigt). Die Umschaltung dahingehend, dass der in Richtung der aktuellen Fahrrichtung der Bodenverdichtungsmaschine 1 jeweils mit seinem Erfassungsbereich nach vorn gerichtete Sensor zur Erfassung der Bodenoberfläche aktiviert wird, kann von der Steuereinheit 14 mithilfe eines Fahrrichtungssensors 62 erfolgen, der die aktuelle Fahrrichtung der Bodenverdichtungsmaschine 1 ermittelt.

Fig. 7 veranschaulicht in einem Regeldiagramm den Übergang von dem Kantenverfolgungsmodus in den Kantenbearbeitungsmodus und umgekehrt. Der Annäherungsmodus erfolgt gemäß einer Regelfunktion 48 und der Kantenverfolgungsmodus gemäß einer Regelfunktion 49. Fig. 7 veranschaulicht das Verhältnis dieser beiden Regelfunktionen 48 und 49 bzw. des aktuellen Ausmaßes E des jeweiligen Regelungseingriffes in Abhängigkeit vom Seitenabstand D der Bodenverdichtungsmaschine 1 bzw. beispielsweise der Schneidkante vom Soll-Randverlauf 34B. Je geringer der Abstand der Bodenverdichtungsmaschine 1 zum Soll-Randverlauf 34B ist, desto mehr dominiert die Regelfunktion 49 des Kantenverfolgungsmodus 49 die Steuerung der Bodenverdichtungsmaschine 1 und umgekehrt.

Die Figuren 8A bis 8D stellen verschiedene Möglichkeiten dar, wie die Steuereinheit 14 auf der Grundlage eines ermittelten Ist-Randverlaufes 34A einen, insbesondere vollständig innerhalb der Materialmatte liegenden, Soll-Randverlauf 34B festlegen kann.

In der Fig. 8A ist dazu zunächst der ermittelte Ist-Randverlauf 34A zu erkennen. Dieser bildet bei einer Projektion in eine virtuelle horizontale Referenzebene eine längserstreckte Linie bzw. einen längserstreckten Streifen, die/der die Materialmattenoberfläche 27 von der Nebenoberfläche 28 trennt. Fig. 8A verdeutlicht, dass diese Linie nicht exakt gerade verlaufen muss, beispielsweise aufgrund von im Einbauprozess auftretenden Unregelmäßigkeiten.

Um beispielsweise nun die Wahrscheinlichkeit zu erhöhen, dass ein am Ist-Randverlauf orientierter Soll-Randverlauf innerhalb der Materialmattenoberfläche 27 verläuft, kann es vorgesehen sein, dass die Steuereinheit 14 Scheitelpunkte 42 und 43 ermittelt, wobei die Scheitelpunkte 42 in Richtung zur Materialmattenoberfläche und die Scheitelpunkt 43 in Richtung zur Nebenoberfläche 28 bezüglich einer auf die Scheitelpunkte 42 und 43 bezogenen Ausgleichsgrade vorstehen. Es kann zur Festlegung des Soll-Randverlaufes 34B nun beispielsweise vorgesehen sein, dass eine nur die Scheitelpunkte 42 bzw. die zur Materialmattenoberfläche verschobenen Scheitelpunkte 42 verbindet.

Alternativ ist es auch möglich, dass der Soll-Randverlauf 34B gegenüber dem Ist-Randverlauf um einen definierten Seitenversatz 44 in die Fläche der Materialmattenoberfläche 27 hinein versetzt wird. Dieser Soll-Randverlauf kann beispielsweise auch geglättet sein und/oder anhand definierter Abstände 45 in Längserstreckungsrichtung festgelegt sein.

Fig. 8C veranschaulicht eine Situation, in der ein zunächst definierter Soll-Randverlauf 34A teilweise durch die Nebenoberfläche 28 verläuft (dieser Überschneidungsbereich ist in Fig. 8A mit 46 bezeichnet). In einer Korrekturfunktion kann es nun vorgesehen sein, dass speziell für diesen Überschneidungsbereich 46 selektiv beispielsweise ein Hilfspunkt als Korrekturpunkt 47 definiert und zur Definition des Soll-Randverlaufes 34B, wie beispielsweise in der Fig. 8D gezeigt, mit genutzt werden kann. Es kann mit anderen Worten vorgesehen sein, dass im Wege mehrerer nacheinander erfolgender Schritte zunächst das Definieren eines Soll-Randverlaufes 34B, dessen Überprüfen auf Überschneidungen mit der Nebenoberfläche 28 und, falls dies der Fall ist, das Festlegen eines oder mehrerer Korrekturpunkte 47, das erneute Überprüfen auf Überschneidungen mit der Nebenoberfläche etc. erfolgt, bis der Soll-Randverlauf 34B vollständig innerhalb der Materialmattenoberfläche 27 liegt.

Fig. 8A veranschaulicht ferner, dass beispielsweise auch für die Definition des Soll-Randverlaufes 34B ein vergleichsweise großer Versatz 45 definiert werden kann, so dass der Soll-Randverlauf 34B auch als Orientierungslinie für einen Arbeitsbetrieb der Bodenverdichtungsmaschine 1 innerhalb der Fläche der Materialmattenoberfläche 27 nutzbar ist. Dies kann auch als Offset-Betriebsmodus bezeichnet werden.

Fig. 9 schließlich veranschaulicht Schritte eines Verfahrens 50 zum Betrieb einer Bodenverdichtungsmaschine 1, insbesondere einer Bodenverdichtungsmaschine 1, wie vorstehend beschrieben. Insbesondere hinsichtlich des möglichen Aufbaus einer gemäß dem nachstehend beschriebenen Verfahren betriebenen Bodenverdichtungsmaschine 1 wird beispielhaft ergänzend auf die vorhergehenden Angaben Bezug genommen.

In einem ersten Schritt a) erfolgt zunächst ein Erfassen 51 einer in Arbeitsrichtung C vor der Bodenverdichtungsmaschine 1 befindlichen Bodenoberfläche mit über eine Ist-Bodenkante voneinander getrennten Anteilen einer Materialmatte 10 und einer neben der Materialmatte 10 verlaufenden Nebenoberfläche 28 mithilfe einer Bodenoberflächenerfassungseinrichtung 15. Dies kann beispielsweise mithilfe einer oder mehrerer der vorstehend beschriebenen konkreten Ausführungsformen der Bodenoberflächenerfassungseinrichtung 15 erfolgen. Ganz besonders kann es sich bei der Bodenoberflächenerfassungseinrichtung somit um eine Kamera handeln. Das Erfassen 51 kann insbesondere gegenüber der Bodenoberfläche kontaktlos erfolgen, insbesondere mithilfe eines oder mehrerer Ultraschallsensoren, Lidarsensoren, Radarsensoren, einer oder mehrerer Wärmebildkameras und/oder einer oder mehrerer 3D- oder 2D-Kameras.

Die von der Bodenoberflächenerfassungseinrichtung 15 erfassten Daten zum Zustand und/oder zur Ausbildung der erfassten Bodenoberfläche werden an die Steuereinheit 14 übermittelt. Auf der Grundlage dieser Daten kann nun in einem Schritt b) ein Ermitteln 52 eines sich in Arbeitsrichtung C erstreckenden Ist-Randverlaufes 34A zwischen den Anteilen der Materialmatte 10 und der Nebenoberfläche 28 der in Arbeitsrichtung C vor der Bodenverdichtungsmaschine 1 befindlichen Bodenoberfläche erfolgen. Dazu kann die Steuereinheit 14 beispielsweise ein Computerprogramm zur Bildverarbeitung umfassen und mit Hilfe dieses Computerprogramms beispielsweise im aufgenommenen Bild bestehende Farbunterschiede und/oder Temperaturunterschiede und/oder räumliche Unterschiede analysieren und dadurch die aktuelle Lage und den Verlauf des Ist-Randverlaufes bestimmen.

Auf der Grundlage dieses ermittelten Ist-Randverlaufes ist es nun für das Verfahren 50 vorgesehen, dass in einem Schritt c) ein Bestimmen 53 eines, insbesondere vollständig innerhalb der Fläche der Materialmatte liegenden, Soll-Randverlaufes 34B durch die Steuereinheit 14 erfolgt. Wie dies beispielsweise konkret erfolgen kann, ist unter anderem zu den Figuren 8A bis 8D bereits näher ausgeführt worden, worauf hiermit Bezug genommen wird.

Zu Beginn kann es für das Verfahren 50 vorgesehen sein, dass vorgelagert ein Kalibrieren 54 der Bodenoberflächenerfassungseinrichtung 15 erfolgt. Dieses Kalibrieren kann insbesondere eine Ermittlung der Pose der Bodenoberflächenerfassungseinrichtung 15 bzw. von deren Erfassungsbereich zum Bodenuntergrund und/oder zur übrigen Bodenverdichtungsmaschine umfassen. Ergänzend oder alternativ kann das Kalibrieren ein Einstellen eines Erfassungsbereiches und/oder ein Justieren von Abstandsmesswerten und/oder Temperaturwerten und/oder Farbwerten und/oder Kontrastwerten umfassen. Insbesondere kann das Kalibrieren beispielsweise auch das Definieren eines oder mehrerer für die Oberfläche der aktuellen Materialmatte 10 gegenüber der Nebenoberfläche 28 charakteristischer Parameter umfassen. Weiter ergänzend oder alternativ kann das Kalibrieren auch das Festlegen der Oberfläche der Materialmatte 10 gegenüber der Nebenoberfläche 28 umfassen. Dies kann beispielsweise auch manuell durch den Bediener der Bodenverdichtungsmaschine vorgenommen werden.

Hinsichtlich der Art und Weise, wie mit dem bestimmten Soll-Randverlauf 34B verfahren wird, bestehen verschiedene Möglichkeiten. Beispielsweise ist es möglich, dass der Soll-Randverlauf 34B in einem Schritt 55 in ein von der Bodenoberflächenerfassungseinrichtung 15 aufgenommenes Kamerabild eingeblendet und/oder mithilfe einer Projektionseinrichtung auf die Bodenoberfläche projiziert und/oder als Lenkempfehlung an einen Bediener der Bodenverdichtungsmaschine 1 ausgegeben wird. Alternativ kann es auch vorgesehen sein, dass in einem Schritt 56 Lenk- und/oder Fahrbefehle von der Steuereinheit 14 erzeugt und an der Bodenverdichtungsmaschine 1 mithilfe der Steuereinheit 14 umgesetzt werden, so dass der Fahr- und/oder Lenkbetrieb von der Steuereinheit 14 ohne manuelle Vorgaben eines Bedieners gesteuert wird.

Insbesondere die Schritte 53 und 55 und/oder 56 können in einem Kantenverfolgungsmodus erfolgen. Dem vorgelagert kann es vorgesehen sein, dass die Bodenverdichtungsmaschine 1 in einem Annährungsmodus 58 betrieben wird. Dieser kann sich insbesondere dadurch auszeichnen, dass die Bodenverdichtungsmaschine 1 ausgehend von einer Ist-Position zum Soll-Randverlauf ausgerichtet wird, beispielsweise eine Arbeitskante einer Kantenbearbeitungseinrichtung mit dem Soll-Randverlauf in Überdeckung gebracht wird. Dies kann beispielsweise entlang einer Annäherungsfahrspur erfolgen, die ebenfalls in der vorstehend bereits beschriebenen Weise angezeigt werden kann.

Es ist möglich, dass ein Übergehen 59 von dem Kantenverfolgungsmodus 57 in den Annäherungsmodus 58 inkrementell oder fließend erfolgt, insbesondere in Abhängigkeit eines aktuellen Ist-Abstandes eines Referenzpunktes an der Bodenverdichtungsmaschine relativ zum Ist- und/oder Soll-Randverlauf.

Innerhalb eines Betriebs der Bodenverdichtungsmaschine 1 im Kantenverfolgungsmodus 57 ist es möglich, dass ein Steuern 60 eines Zusatzaggregates der Bodenverdichtungsmaschine in Abhängigkeit von der Relativposition der Bodenverdichtungsmaschine zum Ist- und/oder Soll-Randverlauf erfolgt, insbesondere, dass ein Aktivieren eines Zusatzaggregates dann erfolgt, wenn die Bodenverdichtungsmaschine ausschließlich im Kantenverfolgungsmodus betrieben wird bzw. derart ausgerichtet ist, dass die Position des Zusatzaggregates korrekt relativ zum Soll-Randverlauf 34B ausgerichtet ist.

### BEZUGSZEICHENLISTE

- 1,1': Bodenverdichtungsmaschine
- 2: Maschinenrahmen
- 3: Walzbandage
- 4: Antriebsmotor
- 5: Zusatzaggregat
- 6: Vibrationseinheit/Schwingungserregungseinrichtung
- 7: Schüttgutstreuer
- 8: Kantenbearbeitungseinrichtung
- 9: Bodenkante
- 10: Materialmatte
- 11: Bodenuntergrund
- 12: Fahrstand
- 13: Drehschemel
- 14: Steuereinheit
- 15: Bodenoberflächenerfassungseinrichtung
- 15A: Vorwärtssensor
- 15B: Rückwärtssensor
- 16: Anzeigeeinrichtung stationär
- 17: Positionsbestimmungseinrichtung
- 18: Sende- und/oder Empfangseinrichtung
- 19: Mobilteil
- 20: Erfassungsbereich
- 21: Verstelleinrichtung
- 22: System
- 23: Sende- und/oder Empfangseinrichtung
- 24: Signalübertragungsverbindung
- 25: Erfassungswinkel
- 26: Dicke
- 27: Materialmattenoberfläche
- 28: Nebenoberfläche
- 29: Bodenkante
- 29A: Ist-Bodenkante
- 29B: Sollbodenkante
- 30: Schneid- und/oder Andrückrad
- 31: Schnittgutabweiser
- 32: Straßenfertiger
- 33: Längserstreckung des Materialmatte
- 34: Randverlauf
- 34A: Ist-Randverlauf
- 34B: Soll-Randverlauf
- 35: Wellen
- 36: Oberkante
- 37: Unterkante
- 38: Seitenwand
- 39: Schneidspur
- 40: Fahrspurkante
- 41: Annäherungsfahrspur
- 42: Scheitelpunkt
- 43: Scheitelpunkt
- 44: Versatz
- 45: Abstand
- 46: Überschneidungsbereich
- 47: Korrekturpunkt
- 48: Regelfunktion Annäherungsmodus
- 49: Regelfunktion Kantenverfolgungsmodus
- 50: Verfahren zu Betrieb einer Bodenverdichtungsmaschine
- 51: Erfassen
- 52: Ermitteln
- 53: Bestimmen
- 54: Kalibrieren
- 55: Einblenden
- 56: Erzeugen und Umsetzen von Lenk- und/oder Fahrbefehlen
- 57: Kantenverfolgungsmodus
- 58: Annäherungsmodus
- 59: Übergehen
- 60: Steuern
- 61: Rotationsachse
- 62: Fahrrichtungssensor
- A: Vorwärtsrichtung
- B: Rückwärtsrichtung
- C: Arbeitsrichtung
- D: Seitenabstand
- E: Ausmaß Regelungseingriff

## Patentansprüche

1. Verfahren (50) zum Betrieb einer Bodenverdichtungsmaschine (1), umfassend die Schritte
a) Erfassen (51) einer in Arbeitsrichtung (C) vor der Bodenverdichtungsmaschine (1) befindlichen Bodenoberfläche mit über eine Ist-Bodenkante (34A) voneinander getrennten Anteilen einer Materialmatte (10) und einer neben der Materialmatte (10) verlaufenden Nebenoberfläche (28) mithilfe einer Bodenoberflächenerfassungseinrichtung (15),
b) Ermitteln (52) eines sich in Arbeitsrichtung (C) erstreckenden Ist-Randverlaufes (34A) zwischen den Anteilen der Materialmatte (10) und der Nebenoberfläche (28) der in Arbeitsrichtung (C) vor der Bodenverdichtungsmaschine (1) befindlichen Bodenoberfläche auf der Grundlage der von der Bodenoberflächenerfassungseinrichtung (15) erfassten Bodenoberfläche durch eine Steuereinheit (14); und
c) Bestimmen (53) eines vollständig innerhalb der Fläche der Materialmatte (10) liegenden Soll-Randverlaufes (34B) durch die Steuereinheit (14).

2. Verfahren (50) gemäß Anspruch 1,
**dadurch gekennzeichnet,**
**dass** das Erfassen (51) im Schritt a)
- unmittelbar ausgehend von Bodenverdichtungsmaschine (1) erfolgt und/oder
- mittelbar an einer gegenüber der Bodenverdichtungsmaschine (1) anderen Maschine erfolgt und im Rahmen von wenigstens einem der Schritte a), b) oder c) Daten von der anderen Maschine an die Bodenverdichtungsmaschine (1) übermittelt werden.

3. Verfahren (50) gemäß einem der vorhergehenden Ansprüche,
**dadurch gekennzeichnet,**
**dass** das Bestimmen (53) des Soll-Randverlaufes im Schritt c) durch ein Bestimmen einer Annäherungskurve erfolgt.

4. Verfahren (50) gemäß einem der vorhergehenden Ansprüche,
**dadurch gekennzeichnet,**
**dass** in einem Schritt d) in einem Kantenverfolgungsmodus (57) ein Einblenden (55) und/oder Ausgeben einer visuell wahrnehmbaren Lenkempfehlung an einen Bediener der Bodenverdichtungsmaschine (1) erfolgt.

5. Verfahren (50) gemäß einem der vorhergehenden Ansprüche,
**dadurch gekennzeichnet,**
**dass** in einem Schritt e) ein von der Steuereinheit (14) gesteuertes Führen der Bodenverdichtungsmaschine (1) in einem Kantenverfolgungsmodus (57) entlang des Soll-Randverlaufes (34B) erfolgt.

6. Verfahren (50) gemäß wenigstens einem der Ansprüche 4 oder 5,
**dadurch gekennzeichnet,**
**dass** das Einblenden und/oder Ausgeben einer visuell wahrnehmbaren Lenkempfehlung im Schritt d) und/oder das Führen der Bodenverdichtungsmaschine (1) im Schritt e) mit einem definierten Seitenversatz (44) zum Soll-Randverlauf (34B) und/oder Ist-Randverlauf (34A) erfolgt.

7. Verfahren (50) gemäß einem der vorhergehenden Ansprüche,
**dadurch gekennzeichnet,**
**dass** dem Schritt c) oder d) oder e) vorgelagert ein Ermitteln (52) und/oder Anzeigen einer Annäherungsfahrspur der Bodenverdichtungsmaschine (1) aus einer Ist-Position der Bodenverdichtungsmaschine (1) an den ermittelten Ist-Randverlauf (34A) und/oder den Soll-Randverlauf (34B) in einem Annäherungsmodus (58) erfolgt, und dass ein Übergehen (59) von dem Annäherungsmodus (58) in den Kantenverfolgungsmodus (57) inkrementell oder fließend erfolgt, insbesondere in Abhängigkeit eines aktuellen Ist-Abstandes eines Referenzpunktes an der Bodenverdichtungsmaschine (1) relativ zum Ist- und/oder Soll-Randverlauf.

8. Verfahren (50) gemäß einem der vorhergehenden Ansprüche,
**dadurch gekennzeichnet,**
**dass** ein Steuern eines Zusatzaggregates (5) der Bodenverdichtungsmaschine (1) in Abhängigkeit von der Relativposition der Bodenverdichtungsmaschine (1) zum Ist- und/oder Soll-Randverlauf erfolgt.

9. Verfahren (50) gemäß einem der vorhergehenden Ansprüche,
**dadurch gekennzeichnet,**
**dass** ein Aktivieren eines Zusatzaggregates (5) dann erfolgt, wenn die Bodenverdichtungsmaschine (1) im Kantenverfolgungsmodus (57) betrieben wird.

10. Verfahren (50) gemäß einem der vorhergehenden Ansprüche,
**dadurch gekennzeichnet,**
**dass** die Bodenverdichtungsmaschine (1) wenigstens eines der folgenden Merkmale aufweist:
- sie umfasst eine Kantenbearbeitungseinrichtung (8) als ein Zusatzaggregat (5), wobei ein Bearbeiten der Ist-Bodenkante (34A) mit der Kantenbearbeitungseinrichtung (8) hin zu einer entlang dem Soll-Randverlauf (34B) verlaufenden Soll-Bodenkante erfolgt;
- sie umfasst einen Schüttgutstreuer mit einer definierten resultierenden Austragbreite auf der Bodenoberfläche als ein Zusatzaggregat, wobei ein Abgleichen der definierten resultierenden Austragbreite mit dem Soll-Randverlauf (34B) erfolgt;
- sie umfasst eine Vibrationseinheit als ein Zusatzaggregat, wobei ein Variieren des Betriebs der Vibrationseinheit erfolgt, wenn die Bodenverdichtungsmaschine (1) aus dem Kantenverfolgungsmodus (57) heraus wechselt.

11. Verfahren (50) gemäß einem der vorhergehenden Ansprüche,
**dadurch gekennzeichnet,**
**dass** ein Erfassen einer aktuellen Fahrrichtung der Bodenverdichtungsmaschine (1) sowie ein fahrrichtungsabhängiges Umschalten der Bodenoberflächenerfassungseinrichtung (15) erfolgt.

12. Bodenverdichtungsmaschine (1) zur Durchführung eines Verfahrens (50) gemäß einem der vorhergehenden Ansprüche, mit
- einem Maschinenrahmen (2),
- wenigstens einer Walzbandage (3),
- wenigstens einer Bodenoberflächenerfassungseinrichtung (15), die zum Erfassen einer in Arbeitsrichtung (C) vor der Bodenverdichtungsmaschine (1) befindlichen Bodenoberfläche mit einer über eine Ist-Bodenkante (34A) von einer Nebenoberfläche (28) getrennten Materialmatte (10) ausgebildet und angeordnet ist, und
- einer Steuereinheit (14), die zum Ermitteln eines sich in Arbeitsrichtung (C) erstreckenden Ist-Randverlaufes (34A) zwischen der Materialmatte (10) und der Nebenoberfläche (28) der in Arbeitsrichtung (C) vor der Bodenverdichtungsmaschine (1) befindlichen Bodenoberfläche und zum Bestimmen eines vollständig innerhalb des Fläche der Materialmatte (10) liegenden Soll-Randverlaufes (34B) ausgebildet ist.

13. Bodenverdichtungsmaschine (1) gemäß Anspruch 12,
**dadurch gekennzeichnet,**
**dass** die Bodenverdichtungsmaschine (1) eine Sensoreinrichtung umfasst, die Teil einer Umfelderkennungseinrichtung (48) ist, die zum Durchführen einer Umfelderkennungsfunktion ausgebildet ist, wobei die Umfelderkennungseinrichtung (48) derart ausgebildet ist, dass von der Bodenoberflächenerfassungseinrichtung (15) erfasste Informationen von der Umfelderkennungseinrichtung (48) mit berücksichtigt werden.

14. Bodenverdichtungsmaschine (1) gemäß einem der Ansprüche 12 oder 13,
**dadurch gekennzeichnet,**
**dass** die Bodenverdichtungsmaschine (1) einen Fahrrichtungssensor (49) und die Bodenoberflächenerfassungseinrichtung (15) einen Vorwärtssensor und einen Rückwärtssensor umfasst, und dass die Steuereinheit (14) in Abhängigkeit von einer aktuellen Fahrrichtung der Bodenverdichtungsmaschine (1) die von dem Vorwärtssensor oder dem Rückwärtssensor erfasste Bodenoberfläche zur Ermittlung des Ist-Randverlaufes heranzieht.

15. Bodenverdichtungsmaschine (1) gemäß einem der Ansprüche 12 bis 14,
**dadurch gekennzeichnet,**
**dass** die Bodenverdichtungsmaschine (1) eine Anzeigeeinrichtung (16) umfasst, die von der Steuereinheit (14) zur Anzeige von wenigstens einer der folgenden Informationen genutzt wird:
- Des bestimmten Soll-Randverlaufes (34B);
- einer aktuellen Fahrspur der Bodenverdichtungsmaschine (1);
- einer vorgeschlagenen Fahrkurve;
- einer aktuellen Lenkempfehlung;
- einer aktuellen Lenkbewegung;
- eines seitlichen Versatzes (44);
- einer Arbeitsbreite und/oder eines Randbereiches einer Arbeitsbreite und/oder einer Arbeitsspur eines Zusatzaggregates.
